# EUROPÄISCHE PATENTSCHRIFT

(11) **EP 3 434 998 B1**
(45) Veröffentlichungstag und Bekanntmachung des Hinweises auf die Patenterteilung: **07.06.2023**
(21) Anmeldenummer: 18184206.3
(22) Anmeldetag: 18.07.2018
(51) Int. Cl.: F24F 13/068

(54) **LÜFTUNGSVORRICHTUNG**
VENTILATION DEVICE
DISPOSITIF D'AÉRATION

(30) Priorität: 28.07.2017 CH 9822017
(43) Veröffentlichungstag der Anmeldung: 30.01.2019
(73) Patentinhaber: KST AG, 8840 Einsedeln (CH)
(72) Erfinder: SCHÖNBÄCHLER, Beat, 8630 Rüti (CH)
(74) Vertreter: Troesch Scheidegger Werner AG

(56) Entgegenhaltungen:
- EP-B1- 0 886 747
- CH-A2- 702 748
- DE-A1- 4 244 409
- DE-U1- 8 710 449
- DE-U1-202012 101 832
- DE-U1-202015 105 168

## Beschreibung

Die Erfindung betrifft eine Lüftungsvorrichtung gemäß dem Oberbegriff von Anspruch 1, eine Lüftungseinrichtung mit solchen Lüftungsvorrichtungen gemäß dem Oberbegriff von Anspruch 21, sowie ein Verfahren zum Betreiben einer solchen Lüftungsvorrichtung gemäß dem Oberbegriff von Anspruch 22.

### Definitionen

Unter Induktion wird der Anteil der Raumluft verstanden, der durch die mittels der Lüftungsvorrichtung zugeführten Primärluftströmung mitbewegt bzw. mitgerissen wird. Dabei bedeutet eine lnduktionszahl von 10, dass z.B. 1 m³ Primarluftströmung um den Faktor 10 mehr, also 10 m³ Raumluft bewegt. Eine bessere Durchmischung der Raumluft wird erzielt, wenn die Induktionszahl der Lüftungsvorrichtung möglichst gross ist. Auf der anderen Seite sollten Normen (z.B. die Schweizer SIA-Norm 382/1, entspricht EN 13779) eingehalten werden, um z.B. die Zugfreiheit einer solchen Lüftungsvorrichtung zu gewährleisten.

Die zulässige Raumluftgeschwindigkeit nach SIA-Norm 382/1 beträgt bei 50% Luftfeuchte je nach Raumtemperatur zwischen ca. 120 mm/s bei 20 °C und ca. 170 mm/s bei 26 °C.

Unter Flächenbelastung wird der Volumenstrom der Zuluft pro Zeit und durchströmter aktiver Fläche in m³/(h.m²) verstanden. Unter einer aktiven Fläche wird eine durchgängig mit einem wie unten näher beschriebenen Schlitzmuster, insbesondere Schlitzraster versehene und dadurch luftdurchlässige Fläche eines Lüftungselements verstanden.

Inaktive Flächen sind luftundurchlässige Flächenbereiche eines Lüftungselements in denen das Schlitzmuster entweder abgedeckt, verschlossen oder nicht vorhanden ist.

Unter Wurfweite wird hier der übliche Begriff in der Klimatechnik verstanden, nämlich der Abstand von der Austrittsöffnung, bei dem die Zuluft- bzw. dort meist bereits Mischluftströmung auf eine Geschwindigkeit von 0.25 m/s abgebremst ist.

### Hintergrund der Erfindung, Stand der Technik

Bei physikalischen Zusammenhänge, die bei der Auslegung einer Lüftungslösung mit Ventilationslöchern eine Rolle spielen, bestehen komplexe Wirkzusammenhänge. Deshalb stellt sich die Aufgabe, entsprechende Lösungen anzubieten, die effizient und trotzdem kostengünstig sind. Ausserdem geht es darum eine möglichst grosse Kühlleistung pro Raumvolumen bereitzustellen ohne gleichzeitig störende Zugserscheinungen zu verursachen. Die Erfindung baut auf den Erkenntnissen der CH 702 748 auf, deren wichtigsten Erkenntnisse im Folgenden nochmals dargelegt werden. Die CH 702 748 offenbart dabei eine Lüftungsvorrichtung mit den Merkmalen des Oberbegriffs von Anspruch 1. So wurde bereits in erwähntem Schweizer Patent folgendes erkannt:
- Die Stärke und Richtung des Luftstroms, der in einen rückwärtigen Abströmkasten geführt wird, hat einen Einfluss auf die Stärke der einzelnen feinen Primärluftströmungen, die durch Luftdurchtrittsöffnungen eines Lüftungselements austreten.
- Es scheint besser zu sein, wenn dieser Luftstrom nach dem Eintritt in den Abströmkasten erst eine Umlenkung oder Ablenkung erfährt, um möglichst entlang der Rückseite des Lüftungselements zu "fliessen", bevor der Durchtritt durch die Luftdurchtrittsöffnungen in Richtung des Raumes erfolgt.
- Beim Durchtritt durch die Luftdurchtrittsöffnungen in Richtung des Raumes wird durch Induktion von dem Primärluftstrom an jedem der Luftdurchtrittsöffnungen ein Sekundärluftstrom induziert. Hier hat sich gezeigt, dass es einen Zusammenhang gibt zwischen der gesamten Kantenlänge (Umfang) einer Luftdurchtrittsöffnung, der Fläche dieser Luftdurchtrittsöffnung und der Induktionswirkung. Es wurde ermittelt, dass eine kreisförmige Luftdurchtrittsöffnung ein ungünstigeres Verhältniss von Umfang zur Fläche aufweist als ein Schlitz.
- Ausserdem wurde festgestellt, dass es eine Rolle spielt, wie gross der sogenannte freie Querschnitt pro Flächeneinheit des Lüftungselements ist. Wenn der freie Querschnitt pro Flächeneinheit zu gross ist, dann tritt der Luftstrom aus dem Abströmkasten nahezu ungehindert und mit niedriger Strömungsgeschwindigkeit durch die Luftdurchtrittsöffnungen hindurch. Bei einem zu kleinen freien Querschnitt pro Flächeneinheit tritt eine unerwünschte Stauwirkung im Abströmkasten ein. Optimal ist ein freier Querschnitt, der im Bereich zwischen 3 und 20% liegt.
- Eine bessere Durchmischung der Raumluft wird erzielt, wenn die Induktionszahl der Lüftungsvorrichtung möglichst gross ist. Auf der anderen Seite sollten Normen (z.B. die Schweizer SIA Norm 382/1) eingehalten werden, was z.B. die Zugfreiheit einer solchen Lüftungsvorrichtung anbelangt.
- Weiterhin spielt die Leistung der Lüftungsvorrichtung eine grosse Rolle, da die Leistung im Prinzip einen direkten Zusammenhang zur Wirtschaftlichkeit und zu den Kosten einer Lüftungsvorrichtung hat.

Zunächst werden Einzelheiten und Vorteile dieses Standes der Technik anhand von Ausführungsbeispielen und teilweise mit Bezug auf die Zeichnung beschrieben. Alle Figuren sind schematisiert und nicht maßstäblich, und entsprechende konstruktive Elemente sind in den verschiedenen Figuren mit gleichen Bezugszeichen versehen, auch wenn sie im Einzelnen unterschiedlich gestaltet sind. Es zeigen:
**Fig. 1A** eine schematische Schnittansicht einer ersten Ausführungsform des Standes der Technik, die einen Abströmkasten und ein flächiges Lüftungselement umfasst;
**Fig. 1B** eine schematische Ausschnittsvergrösserung des Lüftungselements nach Fig. 1A mit einem Stanzschlitz;
**Fig. 2** eine schematische Schnittansicht einer zweiten Ausführungsform des Standes der Technik, die einen Abströmkasten und ein wannen- oder trogförmiges Lüftungselement umfasst;
**Fig. 3** eine schematische Schnittansicht einer dritten Ausführungsform des Standes der Technik, die einen Anströmkasten und einen Abströmkasten sowie ein flächiges Lüftungselement umfasst;
**Fig. 4** eine schematische Schnittansicht einer vierten Ausführungsform des Standes der Technik, die einen Anströmkasten und einen Abströmkasten sowie ein wannen- oder trogförmiges Lüftungselement umfasst;
**Fig. 5A** eine schematische Unteransicht eines Abschnitts eines Lüftungselements des Standes der Technik;
**Fig. 5B** eine schematische Ausschnittsvergrösserung des Lüftungselements nach Fig. 5A;
**Fig. 6A** eine schematische Schnittansicht eines Lüftungselements des Standes der Technik;
**Fig. 6B** eine schematische Unteransicht des Lüftungselements nach Fig. 6A;
**Fig. 7A** eine schematische Unteransicht eines weiteren Lüftungselements des Standes der Technik mit auf "Lücke" sitzenden Stanzschlitzen;
**Fig. 7B** eine schematische Unteransicht eines weiteren Lüftungselements mit auf "Lücke" sitzenden Stanzschlitzen;
**Fig. 8** eine schematische Unteransicht eines weiteren Lüftungselements des Standes der Technik mit partiell überlappenden Stanzschlitzen.

Im Folgenden wird das dort gezeigte Prinzip anhand einer ersten Ausführungsform des Standes der Technik beschrieben, die in Fig. 1A und Fig. 1B gezeigt ist.

Dabei geht es um Lüftungsvorrichtungen 10, die zur Montage in einem Raum 1 ausgelegt sind. Diese Lüftungsvorrichtungen 10 können zum Belüften, Klimatisieren und/oder Beheizen ausgelegt sein. Vorzugsweise handelt es sich um Lüftungsvorrichtungen 10 zum Klimatisieren, die eine Kühlwirkung im Raum 1 verursachen, indem ein Luftstrom L1 zugeführt wird, dessen Temperatur unterhalb der Temperatur der Raumluft im Raum 1 liegt.

Die Lüftungsvorrichtung 10 umfasst im montierten Zustand ein in Raumrichtung gewandtes flächiges Lüftungselement 100 mit Luftdurchtrittsöffnungen. Das flächige Lüftungselement 100 kann sich parallel zu einer Raumdecke erstrecken. Ein Abströmkasten 20 ist bei dieser Ausführungsform auf einer der Raumrichtung entgegengesetzten Rückseite 101 des Lüftungselements 100 angeordnet. Im Inneren des Abströmkastens 20 ist eine Luftzufuhr 21, 22 zum Zuführen eines Luftstroms L1 vorgesehen. Das Lüftungselement 100 umfasst eine Mehrzahl von Stanzschlitzen 102, die als Luftdurchtrittsöffnungen dienen. Jeder der Stanzschlitze 102 hat eine Schlitzlänge L zwischen 2 und 10 mm und eine Schlitzweite W zwischen 0,1 und 0,8 mm, wie z.B. in Fig. 5B gezeigt. Das Verhältnis zwischen Schlitzlänge L und Schlitzweite W beträgt somit bei allen Ausführungsformen zwischen 2,5 und 100. Ausserdem weist die Rückseite 101 des Lüftungselements 100 eine regelmässige Anordnung von Vertiefungen 106 auf (siehe z.B. Fig. 6B), die gegenüber einer rückwärtigen (Haupt-)Ebene E des Lüftungselements 100 in Raumrichtung ausgebildet sind. Das heisst, diese Vertiefungen liegen auf der Rückseite 101 tiefer als das Niveau der rückwärtigen (Haupt-)Ebene E.

Die Rückseite 101 kann bei allen Ausführungsformen gleichmässig strukturiert sein. Zwei entsprechende Beispiele sind in den Figuren 7A und 7B gezeigt. Diese Beispiele lassen sich auf alle Ausführungsformen anwenden. Bei diesen Beispielen lässt sich die Rückseite 101 im Prinzip einteilen in
- Bereiche in denen sich Stanzschlitze 102, 102' befinden (in den Figuren 7A und 7B als schwarze Flächen gezeigt),
- Vertiefung 106 (in den Figuren 7A und 7B als weisse Flächen gezeigt), die vorzugsweise die Stanzschlitze 102, 102' umgeben,
- Übergangsbereiche 105 (in den Figuren 7A und 7B durch gestrichelte Umrandungslinien angedeutet), die jeweils den Übergang zwischen einer Vertiefung 106 und einem in der (Haupt-)Ebene E liegenden Flächenabschnitt 107 kennzeichnen, und
- Stege 104 (auch Flächenabschnitte 107 genannt), die in der (Haupt-)Ebene E liegen. Die Flächenabschnitte 107, die quasi auf dem Normalniveau der (Haupt-)Ebene E liegen, sind in den Figuren 7A und 7B als schraffierte Fläche gezeigt.

Das Beispiel in Fig. 7A entspricht im Wesentlichen dem Beispiel, das bereits in den Figuren 6A und 6B angedeutet ist. Die Vertiefungen 106, welche die Stanzschlitze 102 umgeben, haben hier eine nahezu rechteckige Form. Die Gesamtfläche GFV aller Vertiefungen 106 (ohne die Gesamtfläche der Stanzschlitze 102, 102') ist hier kleiner als die Gesamtfläche GFN, die auf dem Normalniveau der (Haupt-) Ebene E liegt. Es gilt hier somit: GFV < GFN.

Das Beispiel in Fig. 7B unterscheidet sich von dem Beispiel in Fig. 7A dadurch, dass einerseits die Vertiefungen 106, welche die Stanzschlitze 102 umgeben, eine leicht ovale Form haben. Ausserdem ist die Fläche dieser Vertiefungen 106 grösser als in Fig. 7A. Zusätzlich oder alternativ können weitere Vertiefungen auf der Rückseite 101 vorgesehen sein. In Fig. 7B ist angedeutet, dass sich z.B. eine Senke 108 mittig zwischen jeweils vier Stanzschlitzen 102, 102' befinden kann. Diese Senke 108 kann jede beliebige Form aufweisen, die mittels Stanzen, Tiefziehen, Prägen, Pressen, Hämmern oder einem ähnlichen umformenden Verfahren erzeugt werden kann. Durch das Vergrössern der Fläche der Vertiefungen 106 und durch das Hinzufügen weiterer Vertiefungen in Form von Senken 108, wird das Verhältnis zwischen Gesamtfläche GFV aller Vertiefungen 106, 108 und der Gesamtfläche GFN, die auf dem Normalniveau der (Haupt5)Ebene E liegt, verändert. Hier kann somit gelten: GFV = GFN.

Um die Verzögerung der Luftströmung L1 auf der Rückseite 101 weiter zu verbessern, d.h. um die Verweildauer der Luftströmung L1 zu vergrössern, kann zusätzlich zu den Vertiefungen 106 und/oder Senken 108 eine Matte (z.B. ein Vlies) auf dieser Rückseite 101 positioniert werden. Diese Matte kann lose in den Abströmkasten 20 gelegt oder auf der Rückseite 101 fixiert werden. Eine solche Matte kann in allen beschriebenen Ausführungsformen eingesetzt werden. Diese Massnahmen führen alleine oder zusammen zu einer Vergrösserung der "Oberflächenreibung" der Rückseite 101. Dadurch kann der Wärmeübergang, sprich der Wärmeaustausch, zwischen dem Lüftungslement 100 und der Luftströmung L1 verbessert werden. Einerseits wird die Luftströmung L1 etwas vorgewärmt, bevor sie in den Raum 1 eintritt, und andererseits wird dem Lüftungslement 100 Wärme entzogen.

Unter anderem hat die Stärke und die Richtung (hier beispielsweise senkrecht auf die Rückseite 101 gerichtet) des Luftstroms L1, der durch eine Luftzufuhr 21 in den rückwärtigen Abströmkasten 20 geführt wird, einen Einfluss auf die Stärke der einzelnen feinen Primärluftströmungen L2 (hier auch Einzelluftstöme genannt), die durch Luftdurchtrittsöffnungen 102 eines Lüftungselements 100 austreten. Eine Prinzipskizze ist in Fig. 1B gezeigt. In Fig. 1B ist eine einzelne Luftdurchtrittsöffnung 102 zu erkennen, die sich von der Rückseite 101 durch das Lüftungselement 100 zur Vorderseite 103 erstreckt. Ein Anteil des Luftstroms L1, der entlang der Rückseite 101 strömt, tritt durch die Luftdurchtrittsöffnung 102 hindurch und gelangt so als Primärluftströmung L2 in den Raum R. Die unterschiedlich langen Pfeile der Primärluftströmung L2 geben die Geschwindigkeitsvektoren dieser Primärluftströmung L2 an. Im Kern ist die Geschwindigkeit grösser als am Rand des Stanzschlitzes 102. Im Randbereich verursacht jede der feinen Primärluftströmungen L2 durch Induktion weitere Luftströmungen (hier als Sekundärluftströmungen bezeichnet), die in Fig. 1B mit L3 gekennzeichnet sind. D.h. jede der feinen Primärluftströmungen L2 reisst Luft aus dem Raum R mit, was zu einer schnellen Vermengung der frischen Luft L1 mit der Raumluft führt. Die gesamte von den feinen Primärluftströmungen L2 in Bewegung gesetzte Luftmenge wird durch die induzierte Sekundärluft L3 immer grösser, während die Geschwindigkeit mit zunehmendem Abstand von dem Lüftungselement 100 in Raumrichtung immer geringer wird.

Beim Durchtritt durch die Luftdurchtrittsöffnungen 102 in Richtung des Raumes R wird durch Induktion von dem Primärluftstrom L2 an jedem der Luftdurchtrittsöffnungen 102 ein Sekundärluftstrom L3 induziert, wie erwähnt. Hier hat sich gezeigt, dass es einen Zusammenhang gibt zwischen der gesamten Kantenlänge (Stanzschlitzumfang: U) einer Luftdurchtrittsöffnung 102, der Stanzschlitzfläche F dieser Luftdurchtrittsöffnung 102 und der Induktionswirkung. Es zeigt sich, dass eine kreisförmige Luftdurchtrittsöffnung ein ungünstiges Verhältniss von Umfang zur Fläche aufweist.

Es wurde bereits erwähnt, dass die Stanzschlitze 102, 102' eine Schlitzlänge L zwischen 2 und 10 mm und eine Schlitzweite W zwischen 0,1 und 0,8 mm aufweisen. Anhand der folgenden Tabelle 1 werden die Extremwerte, die sich aus diesen Bereichsangaben ergeben, einer kreisförmige Luftdurchtrittsöffnung mit gleicher Fläche gegenübergestellt.

Die beiden Extremfälle, die in der Tabelle gezeigt sind, lassen erkennen, dass bei der kleinstmöglichen Schlitzfläche F = 0,1 mm² das Verhältnis R ca. doppelt so gross ist wie bei einer Kreisfläche mit demselben Flächeninhalt F = 0,1 mm² . Um genau zu sein entspricht das R des Stanzschlitzes 102 hier 1,96 mal dem R des Kreises. Bei der grösstmöglichen Schlitzfläche F = 8 mm² ist das Verhältnis R ca. 2,15 mal so gross wie bei einer Kreisfläche mit demselben Flächeninhalt F = 8 mm².

**Tabelle 1**

| | Stanzschlitz | Kreis | Stanzschlitz | Kreis |
|---|---|---|---|---|
| | mit L = 1 mm und | | mit L = 10 mm | |
| | W = 0,1 mm | | und W = 0,8 mm | |
| Fläche (F) [mm²] | 0,1 | 0,1 | 8 | 8 |
| Umfang (U) [mm] | 2,2 | 1,121 | 21,6 | 10,027 |
| R = U/F [1/mm] | 22 | 11,21 | 2,7 | 1,2533 |

Die Vorrichtung 10 liefert bessere Ergebnisse, wenn der Luftstrom L1 nach dem Eintritt in den Abströmkasten 20 erst eine Umlenkung oder Ablenkung erfährt, um möglichst entlang der Rückseite 101 des Lüftungselements 100 zu "fliessen" (wie in Fig. 1B durch den horizontalen Pfeil L1 angedeutet), bevor der Durchtritt durch die Luftdurchtrittsöffnungen 102 in Richtung des Raumes 1 erfolgt. Beim Verteilen der Luftströmung L1 über die gesamte Rückseite 101 des Lüftungselements 100, spielen die Vertiefungen 106 eine Rolle. Diese Vertiefungen 106 bewirken unter anderem, dass die Luftströmung L1 nicht zu schnell über die Rückseite "fliesst". Wenn die Luftströmung L1 nämlich zu schnell "fliesst", dann kann nur ein geringer Temperaturaustausch zwischen der Luftströmung L1 und dem Lüftungselement 100 stattfinden, wie bereits weiter oben erwähnt. Dieser Temperaturaustausch ist aber für die Funktion als Lüftungsvorrichtung 10 essentiell. Das Lüftungselement 100 nimmt durch Konvektion nahezu die Temperatur des Raumes 1 an. Wenn nun eine um TT kältere Luftströmung L1 mit dem Lüftungselement 100 in Kontakt tritt, denn geht eine Wärmemenge Q von dem Lüftungselement 100 an die Luftströmung L1 über. Dabei erwärmt sich die Luftströmung L1 und das Lüftungselement 100 kühlt sich ab. Hier ist es daher wichtig, dass die Verweildauer der kälteren Luftströmung L1 auf der Rückseite 101 des Lüftungselements 100 möglichst gross ist. Dies wird unter anderem durch eine Wechselwirkung der Luftströmung L1 mit den Vertiefungen 106 bewirkt. Diese Vertiefungen 106 rufen eine lokale Verwirbelung oder Bremsung der Luftströmung L1 hervor. Ausserdem vergrössern sie die wirksame Oberfläche.

Hierbei ist wichtig, dass die Rückseite 101 nicht zu rau und nicht zu glatt ist. Vorzugsweise sind, wie in Fig. 6A und 6B angedeutet, die Vertiefungen 106 um einen Versatz V gegenüber dem Niveau der (Haupt5)Ebene E der Rückseite 101 zurück versetzt. V beträgt vorzugsweise 0,1 - 2 mm. Ausserdem sind die Vertiefungen 106 vorzugsweise so ausgeführt, dass sie jeden Stanzschlitz 102 umgeben. Die Vertiefungen 106 haben vorzugsweise eine Fläche (ohne die eigentliche Stanzschlitzfläche F), die ca. 1 - 5 mal der Stanzschlitzfläche F entspricht. In Fig. 6B ist eine Ausführungsform gezeigt, bei der die Fläche der Vertiefungen 106 ca. 2 mal der Stanzschlitzfläche F entspricht.

Ausserdem wurde festgestellt, dass es eine Rolle spielt wie gross der sogenannte freie Querschnitt FQ pro Flächeneinheit des Lüftungselements 100 ist. Wenn der freie Querschnitt FQ pro Flächeneinheit zu gross ist, dann tritt der Luftstrom L1 aus dem Abströmkasten 20 nahezu ungehindert und mit niedriger Strömungsgeschwindigkeit durch die Luftdurchtrittsöffnungen 102 hindurch. Bei einem zu kleinen freien Querschnitt FQ pro Flächeneinheit tritt eine unerwünschte Stauwirkung im Abströmkasten 20 ein. Optimal ist ein freier Querschnitt FQ, der im Bereich zwischen 3 und 20% liegt. Bei der Ermittlung des freien Querschnitts pro Flächeneinheit werden Randflächen und anderen Flächen, die keine Stanzschlitze 102 aufweisen, nicht berücksichtigt. Bei dem in Fig. 5A gezeigten Beispiel würde sich die Gesamtfläche GF wie folgt berechnen: GF = T1 x B1. Die Gesamtfläche GF umfasst hier in diesem Beispiel einhundertzwölf Stanzsschlitze 102. Der freie Querschnitt FQ in Prozent berrechnet sich somit wie folgt: FQ = 100 x (112 x L x W) / GF.

Eine bessere Durchmischung der Raumluft wird erzielt, wenn die Induktionszahl der Lüftungsvorrichtung 10 möglichst gross ist. Auf der anderen Seite sollten Normen (z.B. die SIA Norm 382/1) eingehalten werden, was z.B. die Zugfreiheit einer solchen Lüftungsvorrichtung 10 anbelangt. Mit der bekannten Lüftungsvorrichtung 10 sind Induktionszahlen von bis zu 10 erreichbar, was bedeutet, dass z.B. 1 m³ Primärluftströmung L2 ca. um den Faktor 10 mehr Raumluft bewegt.

Weiterhin spielt die Leistung der Lüftungsvorrichtung 10 eine grosse Rolle, da die Leistung im Prinzip einen direkten Zusammenhang zur Wirtschaftlichkeit und zu den Kosten einer Lüftungsvorrichtung 10 samt aller Nebenaggregate hat.

Besonders bewährt haben sich Lüftungsvorrichtungen 10, die mit einem Luftstrom L1 gespeist werden, der ein ΔT zwischen 2 und 10 Grad Celsius aufweist. Im vorliegenden Fall kann aber ΔT aber zwischen 4 und 12 Grad Celsius sein. Grössere ΔT-Werte können jedoch zu ungünstigen und unangenehmen Zugerscheinungen im Raum 1 führen.

Die Lüftungsvorrichtungen 10 sind vorzugsweise so dimensioniert und die Nebenaggregate so ausgelegt, dass eine Leistung von über 50 m³ /h pro m² Fläche des Lüftungselements 100 erreicht wird, ohne dass ein ΔT vorgegeben werden muss, das grösser ist als 18 Grad Celsius.

Vorzugsweise kommt dabei eine Metallplatte (z.B. Chromstahl) mit einer Dicke D zwischen 0,5 und 2 mm als Lüftungselement 100 zum Einsatz. Eine solche Metallplatte lässt sich in der erforderlichen Art und Weise durch Stanzen oder Schlitzen so bearbeiten, dass einerseits die Stanzschlitze 102 und andererseits die Vertiefungen 106 mit den bereits zuvor angegebenen Dimensionen ausgebildet werden.

Vorliegend wird der Begriff "Stanzen" verwendet, um ein Verfahren zu umschreiben, bei dem ein Stanz-, Schneid- oder Schlitzwerkzeug in das flächige Material eindringt, um dort die Stanzschlitze 102 zu erzeugen. Beim Stanzen kann der Rand der Stanzschlitze besäumt werden, um somit die Vertiefungen 106 in einem Arbeitsgang zu erzeugen. Der Begriff "Stanzschlitz" soll daher nicht auf Schlitze beschränkt sein, die mit dem klassischen Stanzen hergestellt wurden, sondern er soll auch Schlitze umfassen, die durch Schneiden oder Schlitzen erzeugt wurden.

Vorzugsweise kommt bei den verschiedenen Ausführungsformen eine regelmässige Anordnung der Stanzschlitze 102 mit einem Zeilenraster mit einem Zeilenabstand Z1 von 1 bis 15 mm und mit einem Spaltenabstand von 1 bis 10 mm zum Einsatz. Der Spaltenabstand entspricht vorzugsweise der Schlitzlänge L, wie in Fig. 5A und 5B zu erkennen ist. Der Spaltenabstand kann aber auch grösser oder kleiner sein als die Schlitzlänge L. Vorzugsweise beträgt der Spaltenabstand zwischen 0,5 mal L und 2 mal L.

Die Stanzschlitze 102 sind vorzugsweise gegeneinander versetzt angeordnet, wie in den verschiedenen Figuren gezeigt. Sie können auf "Lücke" angeordnet sein, wie in Fig. 5B zu erkennen, sie können einander aber auch partiell überlappen, wie in Fig. 8 gezeigt.

Um das Lüftungselement 100 optisch ansprechend gestalten zu können, sollte es farblich angepasst werden. Konventionelle Lackierverfahren und Anstriche eignen sich nicht, da die Gefahr besteht, die Stanzschlitze zuzusetzen und damit die Lüftungswirkung empfindlich zu beeinträchtigen. Vorzugsweise wird das Lüftungselement 100 daher mit Feinschichtpulver beschichtet, um das Zusetzen zu verhindern.

Anhand verschiedener Ausführungsformen wird gezeigt, dass das Lüftungselement 100 als ebene Platte oder wannen- bzw. trogförmig ausgebildet sein kann. In den Figuren 1A und 3 kommt eine ebene Platte als Lüftungselement 100 zum Einsatz. In den Figuren 2 und 4 sind wannen- bzw. trogförmige Ausführungsformen gezeigt. Durch ein Hochziehen oder Biegen der Kanten des Lüftungselements 100 kann der ästhetische Gesamteindruck verbessert werden.

Die beiden Ausführungsformen der Figuren 1A und 2 unterscheiden sich im Wesentlichen nur durch die Form der Lüftungselemente 100 voneinander. Alle anderen Elemente können identisch oder ähnlich ausgeführt sein. Die Luftzufuhr erfolgt hier durch einen Luftzufuhrkanal 21 mit mindestens einer in Richtung der Rückseite 101 des Lüftungselements 100 weisenden Luftdüse 22. Diese Elemente der Luftzufuhr sind so angeordnet, dass ein Luftstrom durch den Luftzufuhrkanal 21 und von dort durch die Luftdüse(n) 22 in den Abströmkasten 20 strömen kann.

Die beiden Ausführungsformen der Figuren 3 und 4 unterscheiden sich im Wesentlichen wiederum nur durch die Form der Lüftungselemente 100 voneinander. In den Figuren 3 und 4 sind Ausführungsformen gezeigt, bei denen die Luftzufuhr etwas anders aufgebaut ist. Die Luftzufuhr umfasst hier einen Anströmkasten 23 mit einem Luftkanal 25 und mit mindestens einer Luftdüse 24. Diese Elemente der Luftzufuhr sind so angeordnet, dass ein Luftstrom durch den Luftkanal 25 z.B. seitlich in den Anströmkasten 23 und von dort durch die Luftdüsen 24 in den Abströmkasten 20 strömen kann. Im Abströmkasten 20 verhalten sich diese beiden Ausführungsformen ähnlich wie die Ausführungsformen der Figuren 1A und 2.

Die gezeigten Ausführungsformen haben neben den bereits genannten Vorteilen auch den Vorteil, dass sie eine sehr gute akustische Dämpfung bieten. Die gute akustische Dämpfung ergibt sich aus der selbstabsorbierenden Wirkung des flächigen Lüftungselements 100 mit Stanzschlitzen 102.

Dadurch, dass die Lüftungsvorrichtungen 10 durch den Einsatz der flächigen Lüftungselemente 100 eine bessere Leistung (Lufteinführung mit grösseren Untertemperaturen) erbringen (bezogen auf den Quadratmeter der flächigen Lüftungselemente 100), können deutlich kleinflächigere Lüftungsabströmflächen gebaut werden, die in einem Raum 1 aber trotzdem dieselbe Kühlwirkung erzeugen wie Lüftungsanlagen mit grossflächigeren Lüftungsabströmfläche oder konventionelle Lufteinführungen mit Luftdurchlässen. Wenn eine konventionelle Lüftungsanlage z.B. mit einer maximalen Untertemperatur von 8K zugfrei (nach SIA 382/1) einführen kann, so kann eine Lüftungsvorrichtung mit entsprechender Schlitzung des Lüftungselements, bereits ca. die doppelte Leistung (Untertemperatur 16 K) zugfrei in den Raum einführen.

Solche Lüftungsvorrichtungen 10 lassen sich im Decken-, Wand- und Bodenbereich eines Raumes 1 einsetzen.

Die flächigen Lüftungselemente 100 lassen sich als Element einer Kühldecke mit Aktivierung, d.h. mit Wasserkühlung, oder als Element einer Lüftungsvorrichtung 10, wie beschrieben, einsetzen.

Obwohl derartige Lüftungsvorrichtungen des Standes der Technik bereits eine deutliche Verbesserung gebracht haben, besteht weiterhin ein Bedarf mit möglichst kleinflächigen Kühlvorrichtungen auch grosse Räume wirksam zu klimatisieren ohne dabei störende Zugluft hervorzurufen. Solche Lüftungsvorrichtungen sollen sich nicht nur im Decken-, Wand- und Bodenbereich sondern auch in Eckbereichen einsetzen lassen.

In breit angelegten Untersuchungen hat sich dabei völlig überraschend herausgestellt, dass, bei Verwendung entsprechend fein geschlitzter Lüftungselemente, eine grössere Leistung nicht zwingend mit einer grösseren aktiven Oberfläche zusammenhängt, sondern bei Einhaltung bestimmter Randbedingungen bei einer Verkleinerung der aktiven Oberfläche eine höhere und trotzdem zugfreie Luftzufuhr erfolgen kann. Dies gelingt durch eine Anordnung von zumindest einer aktiven und zumindest einer inaktiven Oberfläche auf dem Lüftungselement in definiertem geometrischen Verhältnis wodurch mit deutlich höherer Flächenbelastung und Temperaturdifferenz (ΔT) gefahren werden kann ohne dabei störende Zugluft zu erzeugen. Wichtig scheint dabei zu sein, dass die aktiven Flächen (O_{A}) bezüglich zumindest einer kennzeichnenden Abmessung, bspw. bezüglich der Breite eines sich über die Länge des Lüftungselements erstreckenden aktiven Oberflächenbereichs, nicht zu gross sind, so dass von den Seiten genügend Raumluft zur aktiven Oberfläche strömen kann. Erst durch einen solche Anordnung, dabei insbesondere bei grösseren Flächen durch einen Wechsel von aktiven und inaktiven Oberflächenbereichen, kann ein im Folgenden «Sprühen» genannter Effekt erreicht werden, der sich einstellt, wenn die Druckdifferenz zwischen Abströmkasten und zu belüftenden Raum zumindest 17 bis 20 Pa beträgt. Dabei wurde festgestellt, dass es erst bei einem solchen Abströmkasten auf Grund der schmalen Schlitze und der durch zusätzliche inaktive Flächen begrenzten Austrittsfläche(n) bzw. inaktiven Flächen des Lüftungselements einerseits ein notwendiger Überdruck einfach einstellbar ist, und es durch das Zusammenspiel des Überdrucks, der Anordnung der aktiven und inaktiven Flächen sowie des Schlitzrasters auf den aktiven Flächen, auf der dem Raum zugewandten Seite des Lüftungselements zu einem sofortigen und vollständigen Ablösen der Strömung gerade in den Raum hinaus kommt, was hier bildlich als Sprühen bezeichnet wird. Auf Grund der Geometrie löst sich die Zuluftströmung dabei im Wesentlichen senkrecht zur Oberfläche des Lüftungselements und erzeugt einen hohen Induktionseffekt durch Mitreissen der seitlich nachströmenden Raumluft. Dabei können hohe Wurfweiten erzielt und gleichzeitig, vermutlich durch den kleinräumigen Wechsel von düsenartig mit hoher Geschwindigkeit aus den Schlitzen ausströmender Zuluft und dazwischen nachfliessender, verwirbelter Raumluft, Zugerscheinungen vermieden werden. Aus praktischen Gründen und um die bei allzu hoher Druckdifferenz dennoch auftretende Zugluft zu vermeiden sollten die weiter unten genannten Grenzen zwischen 100 bis 150 Pa Druckdifferenz aber nicht überschritten werden.

Zur Lösung der obigen Aufgaben wird eine Lüftungsvorrichtung mit den Merkmalen von Anspruch 1 vorgeschlagen. Weiter wird eine Lüftungseinrichtung mit den Merkmalen von Anspruch 21 vorgeschlagen, die mehrere Lüftungsvorrichtungen nach Anspruch 1 umfasst. Außerdem wird ein Verfahren zum Betreiben einer Lüftungsvorrichtung mit den Merkmalen von Anspruch 22 vorgeschlagen. Bevorzugte Ausführungsformen sind in den abhängigen Ansprüchen definiert.

Um dies zu verwirklichen wird eine Lüftungsvorrichtung verwendet, die im montierten Zustand ein in Raumrichtung gewandtes flächiges Lüftungselement mit Luftdurchtrittsöffnungen aufweist, wobei ein Abströmkasten auf einer der Raumrichtung entgegengesetzten Rückseite des Lüftungselements mit einer Luftzufuhr zum Zuführen eines Luftstroms vorgesehen ist und das Lüftungselement in bekannter Weise eine Mehrzahl von in einem Zeilen und Spalten umfassenden Raster angebrachten Schlitzen als Luftdurchtrittsöffnungen aufweist. Die Schlitze habe dabei je eine Schlitzlänge (L) von 2 bis 20 mm und eine Schlitzweite (W) von 0,1 bis 0,8 mm, dabei bevorzugt von 0,2 bis 0,6 mm; Der Zeilenraster (Z1), d.h. der Abstand zwischen den nicht versetzten Zeilen, beträgt 1 mm bis 15 mm. Dabei kann zwischen jeweils zwei bezüglich der x-Richtung nicht versetzten Zeilen ca. im halben Abstand (Z1/2) eine bezüglich der Schlitzpositionen in Richtung der x-Achse versetzte Zeile eingefügt werden. Der Versatz kann dabei in der Grössenordnung von ca. 1 bis 2 Schlitzlängen liegen. Dabei liegen auch die Schlitzlängen und Schlitzweiten der versetzten Zeilen in dem wie oben angegebenen Bereichen können aber unterschiedlich oder gleich den Abmessungen der Schlitze in den nicht versetzten Zeilen ausgeführt sein. Der Spaltenraster (S1), d.h. der Abstand zwischen den Spalten, insbesondere zwischen den Spalten gleicher Zeilenhöhe beträgt dabei 0.5 x L bis 2 x L, d.h. 1 bis 20 mm. Die Spaltenabstände sind bevorzugt jeweils beidseitig gleich. Benachbarte Spalten mit versetzten Zeilen können dabei bündig oder überlappend angeordnet sein.

Das Lüftungselement umfasst erfindungsgemäss mehrere aktive Oberflächenbereiche O_{A} und mehrere inaktive Oberflächenbereiche O_{I} und für zumindest eine kennzeichnende Abmessung x_{A}, bspw. die Länge, Breite, Höhe, Durchmesser etc., des aktiven Oberflächenbereichs O_{A} gilt: $3 L \leq {x}_{A} \leq 50 L ,$ dabei bevorzugt $4 L \leq {x}_{A} \leq 35 L .$

Unter einem aktiven Oberflächenbereich O_{A} wird hier ein lüftungsaktiver Oberflächenbereich, also eine Oberfläche mit einem wie oben erwähnten Raster verstanden, in dem Luft durch den Schlitzraster fliessen kann, während bei inaktiven Oberflächenbereichen O_{I} der Schlitzraster entweder abgedeckt oder von vorneherein gar nicht vorgesehen ist. Auch für die inaktiven Oberflächenbereiche können dabei ähnliche oder auch dieselben Abmessungen einer kennzeichnenden Abmessung x_{I} eingestellt werden: $3 L \leq {x}_{I} \leq 50 L , d$ dabei bevorzugt $4 L \leq {x}_{I} \leq 35 L .$

Für die kennzeichnenden Abmessungen des aktiven Oberflächenbereichs O_{A} und des inaktiven Oberflächenbereichs O_{I} wurden im Rahmen der Beispiele folgenden Abmessungen, d.h. Breite eines Rechtecks, Seiten eines Quadrats, Durchmesser eines Kreises, Höhe einer Zylinderfläche ermittelt: 6 mm ≤ (O_{A} bzw. O_{I}) ≤ 1000 mm, dabei bevorzugt 8 mm ≤ (O_{A} bzw. O_{I}) ≤ 350 mm.

Der Raster sollte dabei zumindest drei Zeilen und drei Spalten, bevorzugt aber zumindest 4 Zeilen und 4 Spalten umfassen. Daher sollte die Mindestbreite jedes aktiven Elements eine entsprechende Breite aufweisen.

Die Rückseite des Lüftungselements kann dabei eine wie oben beschriebene regelmässige Anordnung von Vertiefungen aufweisen, die gegenüber dem Niveau einer rückwärtigen Ebene (E) des Lüftungselements in Raumrichtung ausgebildet sind.

Die Oberfläche des Lüftungselements kann eben, zylindrisch oder prismatisch ausgebildet sein. Unter zylinderisch und prismatisch werden hier auch nur teilzylindrisch bzw. teilprismatisch ausgebildete Oberflächen verstanden, wie sie bspw. für den Einsatz von sogenannten Eckquellen, d.h. bspw. viertelzylindrisch Lüftungsvorrichtungen, die in einer Raumecke eingesetzt werden, Verwendung finden. Bezüglich der prismatischen Formen sei hier insbesondere auf vorteilhafte Ausführungen mit regelmässigen Sechs- oder Achtecken bzw. deren halb- oder viertelprismatischen Ausführungsformen verwiesen.

Erfindungsgemäß umfasst die Oberfläche des Lüftungselements dabei im Wechsel angeordnete aktive Oberflächenbereiche (O_{A}) und inaktive Oberflächenbereiche (O_{I}). Beispiele dafür sind streifenförmige, wellenförmige oder schachbrettartige Anordnungen. Alternativ können mehrere aktive Oberflächenbereiche (O_{A}) bzw. mehrere inaktive Oberflächenbereich (O_{I}) in einem inaktiven bzw. aktiven Feld auf der Oberfläche des Lüftungselements verteilte sein. Bspw. als Kreise, Ellipsen, Drei-, Vier- oder andere Vielecke, bspw. Rechtecke oder Rhomboeder angeordnete aktive bzw. inaktive Oberflächenbereiche in einem inaktiven bzw. aktiven Feld.

Das Flächenverhältnis der aktiven Oberflächenbereiche (O_{A}) zu den inaktiven Oberflächenbereichen (O_{I}) ist dabei wie folgt: $0.2 \leq {O}_{A} / {O}_{I} \leq 0.6 ,$ dabei bevorzugt $0.25 \leq {O}_{A} / {O}_{I} \leq 0.55$

Die Vorrichtung kann dabei zumindest teilweise oder als Ganzes zylindrisch oder prismatisch ausgebildet sein, wobei sich einander in einer Richtung einer Zylinder- oder Prismenachse zylinder- oder prismenförmige aktive Oberflächenbereiche (O_{A}) des Lüftungselements (100) mit zylinder- oder prismenförmigen inaktiven Oberflächenbereichen abwechseln wobei die Höhe h_{A} die kennzeichnende Grösse des aktiven Oberflächenbereichs und die Höhe h_{I} die charakteristische Grösse des inaktiven Oberflächenbereichs ist. Diese Ausführung eignet sich bspw. für säulenförmige, stehende oder bspw. auch für rohrförmige Vorrichtungen, die parallel zu einer Decke eingebaut werden. Die Höhe des zylinder- oder prismenförmige aktive Oberflächenbereichs kann dabei 60 bis 180 mm, bevorzugt 100 bis 140 mm betragen. Bei kleinen Höhen der zylinder- oder prismenförmigen Oberflächenbereiche werden diese im Folgenden auch ringförmig oder als Ringe bezeichnet.

Alternativ kann eine wiederum zumindest teilweise oder als Ganzes zylindrisch oder prismatisch ausgebildete Vorrichtung zumindest ein Zylindersegment oder zumindest ein Prismensegment der Oberfläche des Lüftungselements einen durchgehenden, oder nur in grösseren Abständen unterbrochenen aktiven und/oder einen entsprechenden inaktiven Oberflächenbereich (O_{A}, O_{I}) aufweisen. Bei grösseren Durchmessern, können hier vorteilhaft mehrere alternierende aktive und inaktive Oberflächenbereiche entlang dem Umfang, parallel zur Zylinder- bzw. Prismenachse angeordnet sein.

Das Schlitzraster kann dabei im Wesentlichen auf der ganzen Fläche des Lüftungselements ausgebildet sein, wobei, wie für den Fachmann geläufig, Randbereiche bspw. aus bearbeitungstechnischen Gründen ausgenommen und die inaktiven Oberflächenbereiche (O_{I}) des Lüftungselements durch flächige Abdeckungen gebildet sein können.

Die Abdeckung kann durch ein Blatt eine Folie oder eine die Schlitze abdeckende Lackierung gebildet werden und grundsätzlich auf der Innenseite oder der dem Raum zugewandten Raumseite des Lüftungselements angebracht sein. Das Blatt oder die Folie kann dabei geklebt oder insbesondere bei einer Anbringung auf der Innenseite lediglich geklemmt sein. So kann die Abdeckung eine elastische ganz- oder teilzylindrische bzw. ganz- oder teilprismatisch gebogene Folie oder Blatt umfassen, welches in der bspw. zumindest teilzylindrisch oder teilprismatisch ausgebildeten Vorrichtung an das Lüftungselements geklemmt oder/und geklebt ist.

Grundsätzlich kann in allen Ausbildungsformen das Lüftungselement eine Metallplatte mit einer Dicke (D) zwischen 0,5 mm und 2 mm umfassen bzw. als Ganzes aus einer solchen hergestellt sein. Das Material kann bspw. ein Blech, bspw. aus elektrolytisch verzinktem (EVZ), rostfreien Stahl oder aus Aluminium sein. Die Schlitze können dabei wie oben erwähnt in das Material eingebracht werden, wobei ein Verhältnis (V) von Stanzschlitzumfang (U) zu Stanzschlitz-fläche (F) bspw. zwischen 2,7 mm⁻¹ und 22 mm⁻¹ liegen kann. Der freie Querschnitt (FQ) pro Flächeneinheit der aktiven Fläche O_{A} des Lüftungselements kann dabei im Bereich von 1 bis 20%, bevorzugt im Bereich von 2 bis 10% liegen. Des Weiteren kann jeder Stanzschlitz von einer Vertiefung umgeben und/oder Vertiefungen zwischen den Stanzschlitzen, jeweils auf der dem Abströmkasten zugewandten Seite des Lüftungselements vorgesehen sein.

Des Weiteren kann zwischen den Zeilen des Rasters in einem halben Zeilenabstand Z1/2 zumindest eine weitere Zeile von Schlitzen angeordnet sein. Die Schlitze der weiteren Zeile können bezüglich der Richtung der Schlitzlänge (L) bezüglich einer x-Achse versetzt, dabei bevorzugt gegenüber den Schlitzen der beiden unmittelbar benachbarten Zeilen symmetrisch versetzt angeordnet sein. Dabei können die Schlitze der Zeilen und die Schlitze der weiteren Zeilen eine überlappende, bündige oder voneinander beabstandete Anordnung von Spalten bildet. Die Schlitze der weiteren Zeile können dabei je eine Schlitzlänge (L) zwischen 2 und 10 mm und eine Schlitzweite (W) zwischen 0,1 und 0,8 mm haben und dabei auch dieselbe Geometrie wie die Schlitze der benachbarten Zeilen aufweisen.

Die Luftzufuhr der Lüftungsvorrichtung kann dabei einen Luftzufuhrkanal mit mindestens einer in Richtung der Rückseite des Lüftungselements weisenden Luftdüse umfassen, wobei diese Elemente der Luftzufuhr so angeordnet sind, dass ein Luftstrom durch den Luftzufuhrkanal und von dort durch die mindestens eine Luftdüse in den Abströmkasten strömen kann.

Alternativ kann die Lüftungsvorrichtung auch einen wie oben ausgeführten Anströmkasten mit Luftkanal und mindestens einer Luftdüse umfassen, wobei diese Elemente der Luftzufuhr so angeordnet sind, dass ein Luftstrom durch den Luftkanal in den Anströmkasten und von dort durch die mindestens eine Luftdüse in den Abströmkasten strömen kann. Anströmkasten und/oder Abströmkasten können bei zylinder- oder prismenförmigen Lüftungseinrichtungen gleichfalls zylinder- oder prismenförmige ausgebildet sein. Bspw. kann ein zylinder- oder prismenförmiger Abströmkasten mit grösserem Durchmesser/Umfang einen zylinder- oder prismenförmigen Anströmkasten mit kleinerem Durchmesser/Umfang enthalten.

Die vorliegende Erfindung umfasst auch eine Lüftungseinrichtung mit mehreren wie oben ausgeführten Lüftungsvorrichtungen. Des Weiteren umfasst die vorliegende Erfindung auch ein Verfahren zum Betreiben einer wie oben erläuterten Lüftungsvorrichtung bzw. einer Lüftungseinrichtung, wobei die Vorrichtung mit einem Luftdurchsatz von 100 bis 2000 m³/h, dabei bevorzugt von 500 bis 1400 m³/h pro Quadratmeter aktiver Fläche betrieben wird.

Bei einem solchen Verfahren kann die Vorrichtung mit einer Druckdifferenz zwischen der dem Abströmkasten zugewandten Innenseite und der dem Raum zugewandten Aussenseite des flächigen Lüftungselements betrieben werden, wobei die Druckdifferenz in einem Bereich von 17 bis 150 Pa, dabei bevorzugt von 20 bis 100 Pa eingestellt wird.

Die Induktionszahl, d.h. das Verhältnis der mitgerissenen Sekundärluftmenge zur eingeführten Primärluftmeng im Nahfeld, bspw. in einem Abstand von 800 mm von der Oberfläche, insbesondere von einem mittleren Bereich einer aktiven Oberfläche der Lüftungseinheit kann von 5 bis 20, dabei bevorzugt von 10 bis 15, eingestellt werden, was einem sehr hohen Wert entspricht. Zur Ermittlung der Induktionszahl wurde der Temperaturquotient zwischen der Temperatur der Zuluft und der Temperatur der Mischluft (aus Raum- und Zuluft) in einem Abstand von 800 mm ermittelt und mit dem Volumensstrom in Beziehung gesetzt.

Auf Grund des verhältnismässig hohen notwendigen Mindestdurchsatzes um die entsprechende Druckdifferenz ein- und damit den gewünschten Sprüheffekt sicherzustellen, sind erfindungsgemässe Lüftungsvorrichtungen besonders gut für den konstanten Dauerbetrieb geeignet. Eine gute Regelbarkeit kann dabei erzielt werden wenn bspw. eine mehrere Lüftungsvorrichtungen umfassende Lüftungseinrichtung so betrieben wird, dass je nach gewünschtem Lüftungsbedarf einzelne Lüftungsvorrichtungen dazu oder weggeschaltet werden.

Es sei hier ausdrücklich darauf hingewiesen, dass die Erfindung alle auch hier nicht ausdrücklich in Beispielen gezeigten Ausführungsformen umfasst, sofern diese unter den Schutzumfang der anhängenden Patentansprüche fallen.

Im Folgenden wird die vorliegende Erfindung anhand verschiedener Ausführungsbeispiele mit Bezug auf die Figuren 9 bis 12 und Tabelle 2 und 3 beschrieben. Dabei zeigen:
**Fig. 9A** eine schematische Schnittansicht einer rohrförmigen Lüftungsvorrichtung des Standes der Technik;
**Fig. 9B und 9C** jeweils eine schematische Schnittansicht einer rohrförmigen erfindungsgemässen Lüftungsvorrichtung;
**Fig. 10A** eine schematische Ansicht einer säulenförmigen Lüftungsvorrichtung des Standes der Technik;
**Fig. 10B** eine schematische Ansicht einer säulenförmigen erfindungsgemässen Lüftungsvorrichtung;
**Fig. 11A bis 11C** verschiedene schematische Ausführungsformen eines flächigen Lüftungselements für eine Lüftungsvorrichtung;
**Fig. 12** eine schematische Ausführung einer rohrförmigen Lüftungsvorrichtung mit einer zylindersegmentförmigen und mehreren ringförmigen inaktiven Oberflächen;
**Fig. 13** ein Ausführungsbeispiel einer rohrförmigen Lüftungsvorrichtung mit ringförmigen aktiven und inaktiven Oberflächen;
**Fig. 14** ein Ausführungsbeispiel einer rohrförmigen Lüftungsvorrichtung mit einer zylindersegmentförmigen und mehreren ringförmigen inaktiven Oberflächen;
**Fig. 15-19** verschiedene Ausführung von säulenförmigen Lüftungsvorrichtung mit ring- oder zylinderförmigen aktiven bzw. inaktiven Oberflächen; Dabei betreffen Fig.16 und Fig.17 Vergleichsbeispiele von Lüftungsvorrichtungen die nicht beansprucht werden.

Fig. 9A zeigt schematisch das in einer Nebelkammer ermittelte Strömungsbild einer rohrförmigen, unter einer Decke montierten Belüftungsvorrichtung 10 des Standes der Technik, bei der im Wesentlichen, d.h. von der Abdeckung durch Briden und Stutzen abgesehen, die ganze zylindrische Oberfläche als aktive Oberfläche O_{A} mit einem wie oben beschriebenen Schlitzraster mit einem Schlitzabstand (Z1) von 10 mm (Schlitzlänge = 3 mm, Schlitzweite = 0.3 mm) und einem Spaltenabstand (S1) von 3 mm ausgebildet ist.

Zwischen jeweils zwei in Spalten ausgerichteten Zeilen war dabei, wie bei allen Versuchen, analog zu Figur 5A,B eine weitere Zeile von Schlitzen gleicher Geometrie um eine Spalte versetzt bündig angeordnet. Das Schlitzraster war bezüglich der Längsachse (3 mm) der Schlitze quer zur Strömungsrichtung ausgerichtet. Die Schlitzöffnungen waren dabei, bezüglich der Oberfläche des Lüftungselements (Tiefenrichtung, bspw. senkrecht zur Blattebene der Zeichnung 5A, B)) leicht entgegen die axiale Hauptströmungsrichtung des Rohrs geneigt.

Die Versuche wurden in einem Grossraumlabor mit 3350 mm Raumhöhe und einer Grundfläche von 4200 x 6500 mm, vorgenommen und mit einer Videokamera gefilmt. Dazu wurde ein Lüftungsrohr mit zwei Metern Länge und 200 mm Durchmesser in einer Abhänghöhe H (d.h. Abstand Rohrmitte zur Decke) waagrecht an der Decke montiert. Die Raumtemperatur wurde mit ca. 26°C, die Zuluft um ca. 5 K tiefer eingestellt. Mit einer Iris-Blende (Nennweite 125 mm) am Zulufteinlass des Rohrs wurde der Zuluftstrom reguliert. Dabei ist in Position 1 die Irisblende vollständig zu 100 % geöffnet. Der entsprechende Volumenstrom V'_{ZUL} stellt sich darauf in Abhängigkeit der Temperaturen von Zuluft und Raumluft und dem Abluftvolumen V'_{ABL}, auf den hier nicht näher eingegangen wird, ein. Weitere Details zu den durchgeführten Versuchen mit horizontal unter der Decke aufgehängtem Rohr können der Tabelle 2, sowie bezüglich der geometrischen Anordnung der freien und verdeckten Flächen den Figuren 9B und 9C, bzw. zu Versuch 20 bzw. 21 den Figuren 13 bzw. 14 entnommen werden. Die weiteren in der Tabelle angeführten Details betreffen dabei folgende Angaben: Die Versuchsnummer; die Abhänghöhe; jeweils von der Decke zur Rohrmitte/Achse, in Millimeter gemessen; die abgedeckte, in diesem Fall abgeklebte Fläche (Flächenangaben in m²); die zusätzlich durch Briden oder Stutzen verdeckte Fläche; die frei Fläche; die entsprechende Flächenbelastung in m³/(h*m²), die sich aus dem ebenfalls angegebenen Volumenstrom V' (in m³/h) der Zuluft ergibt; die Einstellung der Irisblende; die Zuluft- T_{ZUL} und die Raumtemperatur T_{Raum} in °C; die Differenztemperatur ΔT zwischen Raum und Zuluft in K; die Druckdifferenz ΔP_{ST} zwischen dem Überdruck im inneren des Rohrs und im Raum; die Messhöhen zur Messung der Luftgeschwindigkeit im Raum in cm vom Bodenniveau des Versuchsraums gemessen; sowie die entsprechenden Luftgeschwindigkeiten v_{LUFT} in mm/s (Mittelwert über 180 Sekunden).

Dabei stellten sich heraus, dass es bei einem Rohr 10 mit im Wesentlichen vollständig aktiver zylindrischer Oberfläche, sich zunächst, wie in Fig. 9A skizziert, eine im Wesentlichen senkrecht nach unten gerichtete Strömung L6 ausbildet, die sich erst im Bodenbereich seitlich verteilt, wodurch es sowohl unter der Belüftung als auch im Bodenbereich zu spürbaren Zugerscheinungen kommen kann. So wurden bei einem unterhalb des Rohrs 10, in einem Abstand zur Rohrachse aufgestellten Messbaum, in 180 cm Höhe Geschwindigkeiten zwischen 185 bis 300 mm/s gemessen. Der Abstand wurde dabei so eingestellt, dass der Messbaum in einem jeweils vorher durch Rauchgasversuche ermittelten Bereich des grössten Kaltluftabfalls (höchste Strömungsgeschwindigkeit) stand. Versuche mit der Nummer 1, 2, 6, 7 und 9 beziehen sich auf eine solche Versuchsanordnung.

Alternativ dazu wurde bei Versuchen 3, 4 ,5 ,8 ,10, 11, 12 und 13 die untere Hälfte des Zylinders mit einer Folie, analog zu Figur 9B, entsprechend der Angaben in der Tabelle abgeklebt. Damit kann als kennzeichnende bzw. charakteristische Grösse für den aktiven bzw. inaktiven Oberflächenbereich O_{A} bzw. O_{I} der jeweilige Kreisbogen k_{A}, k_{I} angesehen werden. Dabei blieb das Strömungsbild bei den Versuchen 3, 4, 5, und 10 im Wesentlichen unverändert. Bei Versuchen mit einer hohen Flächenbelastung von 546 m³/h*m², bzw. ab einem Überdruck im Rohr von zumindest 17 Pa (Versuchsnummer 11) kam es jedoch überraschenderweise zu Ausbildung eines ganz unterschiedlichen Strömungsverhaltens des in den Raum austretenden Zuluftstroms L7 bzw. L7', wie in den Fig. 9B und 9C dargestellt. Dabei wird der Luftstrom aus den hier nicht dargestellten Schlitzen, wie aus Düsen unter die Decke bzw. seitlich in den Raum gesprüht. Die Raumluft wird dabei wie durch die Pfeile L8 und L8' angedeutet durch die Zuluft mitgerissen. Diese Mischung aus Zuluft und Raumluft sinkt anschliessend über einen grossen Flächenbereich mit relativ geringer Geschwindigkeit ab. Bei sonst gleicher Versuchsanordnung wird dabei die Strömungsgeschwindigkeit in 180 cm Höhe deutlich, bspw. von 210 auf 140 mm/s (vergleiche Versuch 8 zu Versuch mit Anordnung nach Stand der Technik in Versuch 7) oder bspw. von 300 auf einen Bereich zwischen 110 und 200 mm/s reduziert (vergleiche Versuche 11, 12, 13, zu Versuch mit Anordnung nach Stand der Technik in Versuch 9).

In den Versuchen 11 und 12 wurde, wie in Fig. 9C dargestellt noch der obere halbzylindrische aktive Oberflächenbereich durch eine zusätzlich dazwischen angeordnete Abdeckung 11 geteilt, womit sich für die aktive Oberfläche die charakteristische Grösse k_{A}' und für die inaktive Oberfläche die charakteristischen Grössen k_{I} und k_{I}' ergeben. Dabei wurde für Versuch 11 eine Wurfweite von einem Meter erreicht. Bei gleicher Geometrie und deutlich erhöhtem Druck, bzw. Flächenbelastung wie in Versuch 12 gezeigt, konnte die Wurfweite auf 2 m verdoppelt werden, wobei aber in allen Messhöhen eine zu hohe Luftgeschwindigkeit und damit Zugerscheinungen auftraten. Demgegenüber zeigt Versuch 13 eine sehr günstige Einstellung der Druckdifferenz für eine mit Versuch 10 identischen Anordnung, d.h. Abdeckung des unteren Zylindersegments. Dabei wurde eine Wurfweite von 1.3 m ohne jegliche Zugerscheinungen erreicht. Die Wurfhöhe ab Rohrachse lag bei Versuchen 12 und 13 bei 0.6 m. Diese Grösse entspricht der Höhenkomponente der Wurfweite von der Rohrachse gemessen.

Bei den Versuch 20 wurde statt einer Abdeckung eines oder mehrerer Kreissegmente eines Rohrs, mit denselben Abmessungen wie in den vorhergehenden Versuchen, eine Vielzahl im Wesentlichen ringförmiger inaktiver Oberflächen durch Abkleben der Oberfläche des Lüftungselements 100 erzeugt. Dabei wurden wie in Figur 13 dargestellt, insgesamt 44 frei Ringe zu je 20 mm Breite aktiver Oberfläche frei gelassen, die durch Streifen inaktiver Oberflächenbereich getrennt sind, inaktive Flächen des Lüftungselements 100 werden hier und in den Figuren 14 bis 19 schwarz, aktive weiss dargestellt. Letztere weisen dabei teilweise eine wie dargestellte unterschiedliche Ringdicke auf, siehe Figur 13. Überraschend stellt sich hierbei heraus, dass eine solche Anordnung mit ungewöhnlich hohem Vordruck und Flächenbelastung gefahren werden kann, wobei lediglich im bodennahen Messbereich eine leichte Überschreitung der für Zugluft normativ festgelegten Grenze von 150 mm/s gemessen wurde. Die Lufttemperatur an den drei Messstellen lag dabei wesentlich näher der Raumluft, woraus bereits auf eine sehr hohe Induktion geschlossen werden kann. Es sei hier erinnert, dass die Messstellen jeweils an den Orten mit der höchsten Strömungsgeschwindigkeit aufgestellt wurden siehe oben.

Ähnlich wie zu Versuch 20 ist auch, wie in Figur 14 dargestellt, die Anordnung zu Versuch 21, nur dass in diesem Fall noch zusätzlich im untersten Bereich des Rohrs ein Rohrsegment mit einem Kreisbogen von 140 mm der Länge nach in einem bezüglich der Aufhängung symmetrischen Bereich abgedeckt ist. Bei einer solchen Anordnung konnte die Lüftungsvorrichtung mit nochmals höherer Flächenbelastung und damit höher eingestellter Druckdifferenz betrieben werden und zwar ohne, dass in irgendeinem Bereich des Raums die normativ zulässige Luftgeschwindigkeit überschritten wurde.

Fig. 10A zeigt das in einer Nebelkammer ermittelte schematische Strömungsbild einer säulenförmigen, senkrechten Lüftungsvorrichtung 10 des Standes der Technik, bei der der Grossteil der zylindrischen Oberfläche als aktive Oberfläche O_{A} mit einem wie oben beschriebenen Schlitzraster ausgebildet ist. Deutlich zu erkennen ist ein baumförmiges Strömungsbild L4, dass sich hier symmetrisch um die Vorrichtung entwickelt. Details zu einem solchen Versuch mit einer 2 m hohen Säule mit 200 mm Durchmesser sind der Tabelle 3, Versuch 16, die geometrische Anordnung aus der Figur 16 zu entnehmen. Dabei besteht die Lüftungsanordnung 10 aus einer Bodenplatte 26, einem 150 mm hohen Sockel 27, dem darauf gesetzten säulenförmigen Lüftungselement 100 und der hier nicht näher dargestellten Luftzufuhr. Die Strömungsgeschwindigkeit in einem halben Meter Abstand vom Rohr, in 130 und 180 cm Höhe gemessen ist mit 30 mm/s sehr gering, siehe Spalte «Luftgeschwindigkeit im Raum», und damit die Lüftung mangelhaft. Durch das relativ rasche Absinken der hier deutlich kühleren, da schlecht durchmischten Zuluft, kann sich ausserdem auch bei verhältnismässig geringer Lüftungsleistung ein als unangenehm empfundenes Zugverhalten in Bodennähe entwickeln, trotzdem die Belüftungswirkung im übrigen Raum sehr gering ist.

Demgegenüber wird in Fig. 10B schematisch das Strömungsbild einer erfindungsgemässen säulenförmigen, senkrechten Belüftungsvorrichtung 10 gezeigt, bei der zylindrische aktive und inaktive Oberflächenbereiche O_{A}, O_{I} in wechselnder Folge ringförmig angeordnet sind. Durch den auf Grund der teilweisen Abdeckung der zylindrischen Oberfläche bedingten erhöhten Druck im Inneren der Vorrichtung wird der Düseneffekt des Schlitzrasters, bei sonst gleichen Versuchsbedingungen deutlich erhöht, wodurch sich, in Kombination mit den entsprechenden geometrischen Abmessungen insbesondere der aktiven Oberflächenbereiche O_{A}, die Zuluftströmung L5 vollständig und im Wesentlichen senkrecht zur aktiven Zylinderoberfläche O_{A} ablöst und dabei gleichzeitig Raumluft in Form einer Wirbelströmung L6 aus den angrenzenden Bereichen mitreist. Als kennzeichnende Abmessungen können in diesem Fall die Höhen der Zylinder mit aktiver und inaktiver Oberfläche h_{A} und h_{I} angesehen werden. In den Versuchen 14 und 15, mit einer ebenfalls 2 m hohen Säule, betrug h_{A} und h_{I} jeweils 120 mm. Geometrische Details dazu sind in Figur 15 dargestellt. Bei Versuch 15, bei dem eine ähnliche Flächenbelastung wie bei Versuch 20 eingestellt wurde, stellt sich dabei auch ein ähnlich günstiges Verhalten und Druckdifferenz ein. Auch bei der niedriger eingestellten Flächenbelastung des Versuchs 14 sind die Ergebnisse ansprechend, auch wenn die Kühlleistung geringer ist.

Weitere Versuche mit etwas unterschiedlichen Geometrien zeigen Figuren 17 bis 19 deren Ergebnisse in den entsprechenden Versuchen 17 bis 19 der Tabelle 3 beschrieben werden. Auch hier wurden jeweils zwei Meter lange Rohre mit 200 mm Durchmesser und identischem Schlitzraster als Lüftungselemente verwendet und die entsprechenden Flächenverhältnisse und Geometrien durch Abkleben des Schlitzrasters mit Folie hergestellt. Die Tabelle 3 enthält, mit Ausnahme der hier nicht verwendeten Abhänghöhe, die Angaben zu denselben Einstellungen und Messgrössen wie unter Tabelle 2 ausführlich beschrieben.

Die Geometrie des Rasters wurde, wie oben beschrieben gewählt. Lediglich die Schlitzöffnung waren dabei, anders als bei den in Tabelle 2 angegebenen Versuchen, bezüglich der Oberfläche des Lüftungselements leicht entgegen die axiale Hauptströmungsrichtung des Rohrs geneigt.

Die Ergebnisse des Versuchs 17 mit einem säulenförmigen Lüftungselement mit durchgehende aktiver Oberfläche in der oberen Hälfte und durchgehend inaktiver Oberfläche in der unteren Hälfte, wie in Figur 17 dargestellt, fallen dagegen weniger befriedigend aus. Insbesondere kommt es im unteren Bereich zu einer wenn auch nur geringfügigen Überschreitung der zulässigen Luftgeschwindigkeit.

Dem hingegen bieten wie in den Figuren 18 und 19 gezeigte Konfigurationen des Lüftungselements, in dem nur die untere oder nur die oberer Hälfte der Oberfläche mit ringförmigen aktiven Oberflächenbereichen versehen ist, während die jeweils andere Hälfte der Oberfläche inaktiv ist, die Möglichkeit die Lüftungsvorrichtung 10 mit sehr hoher Flächenbelastung und damit hoher Druckdifferenz zu betreiben, was die senkrechte Ausbreitung der Zuluft von der Oberfläche des Lüftungselements in den Raum, insbesondere bei quer zur Zuluftströmung im Rohr angeordneten Schlitzraster begünstigt. Dieses Phänomen gilt für alle erfindungsgemässen Lüftungsvorrichtungen bzw. Verfahren, wie auch ganz grundsätzlich alle in Zusammenhang mit einer Ausführungsform oder an Hand eines Ausführungbeispiels gezeigten Merkmale auch mit anderen Ausführungsformen oder Beispielen kombinierbar sind, sofern dies nicht offensichtlich für den Fachmann erkennbar widersprüchlich ist.

Des Weiteren erübrigt sich ganz allgemein bei üblichen Rohrdimensionen das Vorsehen eines Anströmkastens, vielmehr genügt es hier, je nach Rohrlänge die Stromzuführung von einer Seite oder bspw. T-förmig von der Mitte her vorzusehen, so, dass sich eine achsenparallele Hauptströmung im Inneren des Rohrs einstellt von dem die durch das Schlitzmuster weggeführten Teilströmungen seitlich abzweigen, wobei das Rohr gleichzeitig den Ausströmkasten bildet. Alternativ kann insbesondere bei grossen Durchmessern auch ein bspw. entlang der Rohrachse oder im Bereich eines Segments mit inaktiver Oberfläche angeordneter Anströmkasten vorgesehen sein.

Anzumerken ist, dass in keinem Fall mit einer durchgehen aktiven Oberfläche ein vergleichbares günstiges Verhalten erzielt werden konnte auch wenn höhere Druckdifferenzen und / oder Flächenbelastungen eingestellt wurden (siehe bspw. Versuch 16). Offensichtlich trägt die richtige Einstellung des Verhältnisses der aktiven zur inaktiven Fläche und die Anordnungsgeometrie, d.h. die Anordnung der aktiven und inaktiven Flächen insbesondere bei grossflächigen Lüftungsvorrichtungen wesentlich zur Ausbildung eines günstigen Strömungsbildes im Raum bei.

Anzumerken ist, dass für alle Versuche dieselbe Basislüftungsvorrichtung verwendet wurde deren zylindrisches Lüftungselement 100 ein w.o. beschriebenes Schlitzraster mit parallel zur Zylinderachse ausgerichteten Schlitzen aufweist. Der Unterschied im Strömungsverhalten bei sonst gleichen Versuchsparametern ergab sich somit nur aus der unterschiedlichen Abdeckung / Anordnung der aktiven bzw. inaktiven Oberflächen, die hier lediglich aus praktischen Gründen durch ein äusseres Abkleben verschiedener Oberflächenbereiche mit Klebefolie erfolgte.

Allgemein kann angemerkt werden, dass bei beliebigen rohrförmigen Lüftungsvorrichtungen die Verwendung eines Lüftungselements (100) das mehrere abwechselnd angeordnete ring- oder teilringförmige aktive und inaktive Oberflächenbereiche aufweist, sich im Betrieb als vorteilhaft erwiesen hat. Damit kann eine grössere Druckdifferenz zwischen dem Inneren des Rohrs und der Umgebung aufgebaut werden, was das Auftreten eines Sprüheffekt mit erhöhter Wurfweite und Induktion und zusätzlich eine grössere Kühl-/Heizleistung ermöglicht. Dies gilt nicht nur für kreisförmige, zylindrische oder polyedrische Rohquerschnitte, sondern auch für entsprechende Halb- oder Viertelrohrquerschnitte, wie sie bspw. für Lüftungsvorrichtung verwendet werden die an einer Wand, oder einer Ecke des Raumes betrieben werden können.

Weitere Beispiele für die Aufteilung von Oberflächen, insbesondere für grossflächige Lüftungsvorrichtungen mit einer Gesamtfläche bspw. grösser als 1 oder 2 m², sind in Fig.11A bis 11C dargestellt.

So zeigt Fig. 11C eine Anordnung kreisförmiger aktiver Oberflächenbereich O_{A} in einem inaktiven Feld O_{I} eines flächigen Lüftungselements 100, das in einer Ebene oder bspw. auch als Viertel-, Halb- oder Vollzylinder geformt sein kann. Als kennzeichnende Abmessung des aktiven Oberflächenbereichs O_{A} kann dabei der Durchmesser d_{A} angesehen werden. Als kennzeichnende Grösse der inaktiven Fläche kann dabei der nicht näher bezeichnete Durchmesser (Doppelpfeil) des strichlierten, zwischen den aktiven Oberflächen eingefügten Kreises angesehen werden. Anzumerken ist, dass die Angabe einer kennzeichnenden Grösse oder Abmessung x_{I} für den inaktiven Oberflächenbereich erst dann von Vorteil sein kann, wenn die Fläche des Lüftungselements in Richtung beider Flächenkoordinaten grösser als die kennzeichnende Grösse oder Abmessung x_{A} des aktiven Oberflächenbereichs ist. Dabei insbesondere grösser als die doppelte Abmessung x_{A} des aktiven Oberflächenbereichs.

Fig. 11B zeigt ein entsprechendes Lüftungselement 100 mit abwechselnd streifenförmig angeordneten aktiven und inaktiven Oberflächenbereichen O_{A} und O_{I} mit entsprechenden kennzeichnenden Abmessungen b_{A}, b_{I}. Fig. 11C zeigt eine schachbrettartige Anordnung, bei der aber die inaktiven Oberflächenbereiche O_{I} in zwei Richtungen streifenförmig durchgehend ausgebildet sind und sich kreuzende, hier orthogonale Korridore bilden, durch die die Raumluft besonders leicht in Richtung der aktiven Oberflächenbereiche O_{A} fliessen kann. Dadurch kann die Induktionswirkung vor allem bei grossflächigen Lüftungselementen 100 weiter verbessert werden. Kennzeichnenden Abmessungen sind hier die Seitenlänge(n) s_{A} des aktiven Bereichs O_{A} und die Korridorbreite(n) si der inaktiven Bereiche O_{I}. Selbstverständlich kann eine solche Wirkung auch mit schräg gegeneinander verlaufenden Korridoren und/oder mit elliptisch insbesondere kreisförmig ausgebildeten aktiven Oberflächenbereichen kombiniert werden.

Fig. 12 zeigt eine weitere rohrförmige erfindungsgemässe Lüftungsvorrichtung 10 bei der die inaktiven Oberflächenbereiche O_{I} des Lüftungselements 100 in zwei Richtungen streifenförmig durchgehend ausgebildet sind und sich kreuzende Korridore bilden. Die Lüftungsvorrichtung hängt waagrecht unter einer Decke. Eine solche Ausführung ist bei grösseren Rohrdurchmessern bspw. ab 300 mm und/oder grossen Temperaturdifferenzen, zwischen Zuluft und Raumluft (bspw. ≥ 3 K), insbesondere bei entsprechender Untertemperatur der Zuluft und grösserer Kühlleistung vorteilhaft. Dabei sind im unteren Bereich des Rohrs die Schlitzraster abgedeckt oder nicht ausgeführt, womit sich eine günstigere Verteilung der Zuluft, insbesondere einer Zuluft mit Untertemperatur gegenüber der Raumluft ergibt. Analog können solche Rohre auch als senkrecht stehende Säulen ausgebildet sein, wobei die inaktive zur Rohrachse parallelel Fläche, je nach Aufstellungsort bspw. in mehrere schmälere Streifen über den Umfang verteilt angeordnet werden kann.

Ganz allgemein ist es bei Rohren auf Grund eines sich im Rohrinneren durch den Volumensstrom ausbildenden höheren dynamischen Druck vorteilhaft die Schlitzmuster so auszubilden, dass diese quer, insbesondere senkrecht zur Strömungsrichtung stehen, da dadurch eine rasche Ablösung der Strömung von der Rohroberfläche in den Raum hinein, bspw. im Wesentlichen senkrecht zur äusseren zum Raum gewandten Oberfläche des Lüftungselements 100, erleichtert wird. Die Schlitze können dabei auch bezüglich der Oberfläche des Lüftungselements entweder senkrecht oder, wie oft aus fertigungstechnischen Gründen unvermeidbar, leicht in (d.h. Winkel etwas kleiner als 90 Grad) oder entgegen (d.h. Winkel etwas grösser als 90 Grad) die axial gerichtete Hauptstömungsrichtung geneigt sein (bspw. in einem Bereich von 0 bis 10 Grad, d.h. bspw. 80 bis 110 Grad gegenüber der Oberfläche).

Die Ausrichtung des Schlitzrasters spielt bei kastenförmigen Lüftungsvorrichtung im allgemeinen eine geringere Rolle, insbesondere wenn diese zusätzlich einen Anströmkasten 23 aufweisen, der den Luftstrom bereits aus einer rohrachsenparallelen Ausrichtung in Richtung der inneren Oberfläche des Lüftungselements umleitet. Andererseits kann es bei rohr- oder säulenförmigen Lüftungselementen, oder ganz allgemein, bei im Wesentlichen parallel zur inneren Oberfläche des Lüftungselements geführter Zuluftströmung und dazu paralleler Ausrichtung der Längsachse der Schlitze zu einem unerwünschten flachen oder sogar oberflächenparallelen Austritt der Zuluft in den Raum kommen, was ein Ablösen der Luftströmung erschwert und die Lüftungsleistung merklich verschlechtert. Insbesondere wird dadurch eine geringere Wurfweite und geringere Induktion verursacht.

Bei ausschliesslich nach unten gerichteten Strömungen hat es sich als günstig erwiesen mehr und/oder grösserer Abstände zwischen den aktiven Oberflächenbereichen vorzusehen, d.h. den Anteil der inaktiven Oberfläche zu vergrössern. So kann beispielsweise bei streifenförmiger Anordnung der aktiven und inaktiven Oberflächen einer Kühldecke die kennzeichnende Abmessung x_{I,} in diesem Fall die Breite b_{I} der Streifen der inaktiven Oberfläche O_{I} in einem Bereich von 500 bis 1000 mm gewählt werden, während die Breite des aktiven Oberflächenbereichs O_{A} in einem Bereich von 8 bis 350 mm gewählt wird. Zusätzlich können die aktiven Bereiche noch, beispielsweise wie oben näher ausgeführt, durch inaktive Bereiche unterbrochen sein.

**Tabelle 2**

| Vers.Nr. | Abhängehöhe Rohrachse mm | Abgekl. Fläche O_{I} m² | Zusätzlich verd. O_{I} m² | Freie Fläche O_{A} m² | Flächenbelastung m³/h*m² | Blende 125mm | V'_{ZUL} m³/h | T_{Raum} °C | T_{ZUL} °C | T_{ABL} °C | ΔT **ZUL-Raum** K | ΔP_{ST} Pa | Messhöhe v_{LUFT} cm | v_{LUFT} mm/s | T_{Mess} °C |
|---|---|---|---|---|---|---|---|---|---|---|---|---|---|---|---|
| 1 | 150 | 0 | 0.16 | 1.099 | 120.1 | 4 | 132 | 25.90 | 20.40 | - | 5.50 | - | 180 | 200 | - |
| | | | | | | | | | | | | | 130 | 160 | |
| | | | | | | | | | | | | | 10 | 100 | |
| 2 | 150 | 0 | 0.16 | 1.099 | 120.1 | 4 | 132 | 25.95 | 20.95 | - | 5.00 | - | 180 | 185 | - |
| | | | | | | | | | | | | | 130 | 180 | |
| | | | | | | | | | | | | | 10 | 100 | |
| 3 | 150 | 0.628 | 0.08 | 0.5495 | 240.2 | 4 | 132 | 26.00 | 21.00 | - | 5.00 | - | 180 | 115 | - |
| | | | | | | | | | | | | | 130 | 115 | |
| | | | | | | | | | | | | | 10 | 100 | |
| 4 | 150 | 0.628 | 0.08 | 0.5495 | 240.2 | 4 | 132 | 26.00 | 20.50 | - | 5.50 | 5 | 180 | 140 | - |
| | | | | | | | | | | | | | 130 | 140 | |
| | | | | | | | | | | | | | 10 | 115 | |
| 5 | 150 | 0.628 | 0.08 | 0.5495 | 414.9 | 2 | 228 | 26.00 | 21.20 | - | 4.80 | 11 | 180 | 145 | - |
| | | | | | | | | | | | | | 130 | 140 | |
| | | | | | | | | | | | | | 10 | 85 | |
| 6 | 150 | 0 | 0.16 | 1.099 | 207.5 | 2 | 228 | 26.00 | 21.00 | - | 5.00 | - | 180 | 220 | - |
| | | | | | | | | | | | | | 130 | 160 | |
| | | | | | | | | | | | | | 10 | 160 | |

**Tabelle 2 - Fortsetzung 1**

| Vers.Nr. | Abhängehöhe Rohrachse mm | Abgekl. Fläche O_{I} m² | Zusätzlich verd. O_{I} m² | Freie Fläche O_{A} m² | Flächenbelastung m³/h*m² | Blende 125mm | V'_{ZUL} m³/h | T_{Raum} °C | T_{ZUL} °C | T_{ABL} °C | ΔT _{ZUL-Raum} K | ΔP_{ST} Pa | Messhöhe v_{LUFT} cm | v_{LUFT} mm/s | T_{Mess} °C |
|---|---|---|---|---|---|---|---|---|---|---|---|---|---|---|---|
| 7 | 150 | 0 | 0.16 | 1.099 | 273.0 | 1 | 300 | 26.00 | 20.15 | - | 5.85 | 5 | 180 | 210 | - |
| | | | | | | | | | | | | | 130 | 210 | |
| | | | | | | | | | | | | | 10 | 160 | |
| 8 | 150 | 0.628 | 0.08 | 0.5495 | 546.0 | 1 | 300 | 26.10 | 20.70 | - | 5.40 | 20 | 180 | 140 | - |
| | | | | | | | | | | | | | 130 | 110 | |
| | | | | | | | | | | | | | 10 | 110 | |
| 9 | 950 | 0 | 0.16 | 1.099 | 273.0 | 1 | 300 | 26.20 | 20.80 | - | 5.40 | - | 180 | 300 | - |
| | | | | | | | | | | | | | 130 | 300 | |
| | | | | | | | | | | | | | 10 | 125 | |
| 10 | 950 | 0.628 | 0.08 | 0.5495 | 546.0 | 1 | 300 | 26.20 | 20.50 | - | 5.70 | - | 180 | 100 | - |
| | | | | | | | | | | | | | 130 | 100 | |
| | | | | | | | | | | | | | 10 | 170 | |
| 11 | 950 | 0.728 | 0.07 | 0.463 | 594.0 | 1 | 275 | 26.00 | 20.50 | - | 5.50 | 17 | 180 | 110 | - |
| | | | | | | | | | | | | | 130 | 140 | |
| | | | | | | | | | | | | | 10 | 90 | |
| 12 | 950 | 0.728 | 0.07 | 0.463 | 853.1 | 1 | 395 | 25.90 | 20.50 | - | 5.40 | 32 | 180 | 200 | - |
| | | | | | | | | | | | | | 130 | 160 | |
| | | | | | | | | | | | | | 10 | 180 | |
| 13 | 950 | 0.628 | 0.08 | 0.5495 | 718.8 | 1 | 395 | 25.90 | 20.40 | - | 5.50 | 26 | 180 | 140 | - |
| | | | | | | | | | | | | | 130 | 110 | |
| | | | | | | | | | | | | | 10 | 120 | |
| 20 | 950 | 0.71 | 0.00 | 0.55 | 836.4 | 1 | 460 | 26.00 | 20.50 | 26.40 | 5.50 | 40 | 180 | 145 | 25.10 |
| | | | | | | | | | | | | | 130 | 110 | 25.25 |
| | | | | | | | | | | | | | 10 | 165 | 24.70 |
| 21 | 950 | 0.83 | 0.00 | 0.43 | 1046.5 | 1 | 450 | 25.80 | 20.40 | 25.60 | 5.40 | 60 | 180 | 130 | 25.25 |
| | | | | | | | | | | | | | 130 | 90 | 25.40 |
| | | | | | | | | | | | | | 10 | 120 | 25.10 |

**Tabelle 3: Versuche mit säulenförmigen Lüftungsvorrichtungen; der Messbaum wurde einen halben Meter vom Rohr entfernt aufgestellt;**

| Vers.Nr. | Abgekl. Fläche O_{I} m² | Zusätzlich verd. O_{I} m² | Freie Fläche O_{A} m² | Flächenbelastung m³/h*m² | Blende D = 125 mm | V'_{ZUL} m³/h | V'_{ABL} m³/h | T_{Raum} °C | T_{ZUL} °C | T_{ABL} °C | ΔT _{ZUL-Raum} K | ΔP_{ST} Pa | Messhöhe v_{LUFT} cm | v_{LUFT} mm/s | T_{Mess} °C |
|---|---|---|---|---|---|---|---|---|---|---|---|---|---|---|---|
| 14 | 0.65 | 0.00 | 0.606 | 651.8 | 1 | 395 | 395 | 25.80 | 20.60 | - | 5.20 | 25 | 180 | 50 | 25.40 |
| | | | | | | | | | | | | | 130 | 50 | 25.10 |
| | | | | | | | | | | | | | 10 | 100 | 24.00 |
| 15 | 0.65 | 0.00 | 0.606 | 808.6 | 1 | 490 | 490 | 25.85 | 20.70 | - | 5.15 | 37 | 180 | 50 | 25.30 |
| | | | | | | | | | | | | | 130 | 40 | 25.10 |
| | | | | | | | | | | | | | 10 | 120 | 23.80 |
| 16 | 0 | 0.10 | 1.156 | 423.9 | 1 | 490 | 490 | 25.80 | 20.60 | - | 5.20 | 16 | 180 | 30 | 25.50 |
| | | | | | | | | | | | | | 130 | 30 | 25.15 |
| | | | | | | | | | | | | | 10 | 110 | 22.90 |
| 17 | 0.63 | 0.05 | 0.576 | 798.6 | 1 | 460 | 460 | 26.00 | 20.50 | 26.30 | 5.50 | 40 | 180 | 30 | 26.20 |
| | | | | | | | | | | | | | 130 | 110 | 25.50 |
| | | | | | | | | | | | | | 10 | 155 | 24.15 |
| 18 | 0.86 | 0.05 | 0.346 | 1242.8 | 1 | 430 | 460 | 25.80 | 20.60 | 26.30 | 5.20 | 80 | 180 | 45 | 25.90 |
| | | | | | | | | | | | | | 130 | 125 | 25.20 |
| | | | | | | | | | | | | | 10 | 125 | 24.55 |
| 19 | 0.86 | 0.05 | 0.346 | 1242.8 | 1 | 430 | 460 | 26.00 | 20.60 | 26.50 | 5.40 | 80 | 180 | 25 | 26.20 |
| | | | | | | | | | | | | | 130 | 35 | 26.00 |
| | | | | | | | | | | | | | 10 | 90 | 24.40 |

**Bezugszeichenliste**

| | |
|---|---|
| Lüftungsvorrichtung | 10 |
| Abströmkasten | 20 |
| Luftzufuhr | 21 |
| Luftdüse | 22 |
| Anströmkasten | 23 |
| Luftdüse | 24 |
| Luftkanal | 25 |
| Bodenplatte | 26 |
| Sockel | 27 |
| flächiges Lüftungselement | 100 |
| Rückseite | 101 |
| Stanzschlitze | 102 |
| Vorderseite | 103 |
| Steg | 104 |
| Übergangsbereich | 105 |
| Vertiefung | 106 |
| Flächenabschnitte | 107 |
| Senke | 108 |
| Breite | B1 |
| Dicke | D |
| rückwärtige (Haupt5) Ebene | E |
| Stanzschlitzfläche | F |
| freier Querschnitt | FQ |
| Gesamtfläche | GF |
| Gesamtfl. aller Vertiefungen | FV |
| Gesamtfläche, die auf dem Normalniveau liegt | GFN |
| Schlitzlänge | L |
| Luftstrom | L1, ... L8 |
| Primärluftströmung | L2 |
| Induktionsluftstrom | L3 |
| Aktive, inaktive Oberfläche | O_{A}, O_{I} |
| Raum | R |
| Tiefe | T1 |
| Stanzschlitzumfang | U |
| Schlitzweite | W |
| Versatz | V |

| | |
|---|---|
| Charakteristische Grössen der aktiven, inaktiven Oberfläche(n) | x_{A}, x_{I} |
| Charakt. Höhe _{Aktiv/Inaktiv} | h_{A}, h_{I} |
| Charakt. Kreisbögen _{Aktiv/Inaktiv} | k_{A}, k_{I} |

## Patentansprüche

1. Lüftungsvorrichtung (10) zur Montage in einem Raum (1), wobei die Lüftungsvorrichtung (10) im montierten Zustand ein in Raumrichtung gewandtes flächiges Lüftungselement (100) mit Luftdurchtrittsöffnungen aufweist und wobei ein Abströmkasten (20) auf einer der Raumrichtung entgegengesetzten Rückseite (101) des Lüftungselements (100) mit einer Luftzufuhr (21, 22; 23, 24, 25) zum Zuführen eines Luftstroms vorgesehen ist und das Lüftungselement (100) eine Mehrzahl von, in einem Zeilen (109) und Spalten (110) umfassenden Raster angebrachten Schlitzen (102) als Luftdurchtrittsöffnungen aufweist und die Schlitze (102) je eine Schlitzlänge (L) zwischen 2 und 10 mm und eine Schlitzweite (W) zwischen 0,1 und 0,8 mm haben, wobei der Zeilenraster (Z1) 1 mm bis 15 mm und der Spaltenraster (S1) 0.5 x L bis 2 x L ist, **dadurch gekennzeichnet, dass** die Oberfläche des Lüftungselements (100) im Wechsel angeordnete aktive Oberflächenbereiche (O_{A}) und inaktive Oberflächenbereiche (O_{I}) umfasst und für zumindest eine kennzeichnende Abmessung x_{A} jedes aktiven Oberflächenbereichs (O_{A}) gilt: $3 L \leq {x}_{A} \leq 50 L ,$
wobei für das Flächenverhältnis der aktiven Oberflächenbereiche (O_{A}) zu den inaktiven Oberflächenbereichen (O_{I}) Folgendes gilt: $0.2 \leq {O}_{A} / {O}_{I} \leq 0.6$
womit eine Druckdifferenz in einem Bereich von 17 Pa bis 150 Pa zwischen der dem Abströmkasten zugewandten Innenseite und der dem zu belüftendem Raum zugewandten Außenseite des flächigen Lüftungselements (100) einstellbar ist.

2. Lüftungsvorrichtung (10) nach Anspruch 1, **dadurch gekennzeichnet, dass** für zumindest eine kennzeichnende Abmessung x_{I} des zumindest einen inaktiven Oberflächenbereichs gilt: $3 L \leq {x}_{I} \leq 50 L .$

3. Lüftungsvorrichtung (10) nach einem der vorhergehenden Ansprüche, **dadurch gekennzeichnet, dass** der Raster zumindest drei Zeilen und drei Spalten umfasst.

4. Lüftungsvorrichtung (10) nach einem der vorhergehenden Ansprüche, **dadurch gekennzeichnet, dass** die Oberfläche des Lüftungselements eben, zylindrisch oder prismatisch ausgebildet ist.

5. Lüftungsvorrichtung (10) nach einem der vorhergehenden Ansprüche, **dadurch gekennzeichnet, dass** die Vorrichtung mehrere auf der Oberfläche des Lüftungselements (100) verteilte aktive Oberflächenbereiche (O_{A}) und / oder mehrere inaktive Oberflächenbereich (O_{I}) umfasst.

6. Lüftungsvorrichtung (10) nach einem der vorhergehenden Ansprüche, **dadurch gekennzeichnet, dass** die Vorrichtung zylindrisch oder prismatisch ausgebildet ist, wobei zumindest ein Zylindersegment oder zumindest ein Prismensegment der Oberfläche des Lüftungselements (100) einen aktiven Oberflächenbereich (O_{A}) aufweist.

7. Lüftungsvorrichtung (10) nach einem der Ansprüche 1 bis 6, **dadurch gekennzeichnet, dass** die Vorrichtung zylindrisch oder prismatisch ausgebildet ist, wobei sich einander in einer Richtung einer Zylinder- oder Prismenachse zylinder- oder prismenförmige aktive Oberflächenbereiche (O_{A}) des Lüftungselements (100) mit zylinder- oder prismenförmigen inaktiven Oberflächenbereichen abwechseln wobei die Höhe h_{A} die kennzeichnende Grösse des aktiven Oberflächenbereichs und die Höhe h_{I} die charakteristische Grösse des inaktiven Oberflächenbereichs ist.

8. Lüftungsvorrichtung (10) nach Anspruch 7, **dadurch gekennzeichnet, dass** die Höhe h_{A} des zylinder- oder prismenförmigen aktiven Oberflächenbereichs 60 bis 180 mm beträgt.

9. Lüftungsvorrichtung (10) nach einem der vorhergehenden Ansprüche, **dadurch gekennzeichnet, dass** das Schlitzraster im Wesentlichen auf der ganzen Fläche des Lüftungselements (100) ausgebildet ist, und die inaktiven Oberflächenbereiche (O_{I}) des Lüftungselements (100) durch flächige Abdeckungen gebildet sind.

10. Lüftungsvorrichtung (10) nach Anspruch 9, **dadurch gekennzeichnet, dass** die Abdeckung ein Blatt eine Folie oder eine die Schlitze abdeckende Lackierung umfasst.

11. Lüftungsvorrichtung (10) nach einem der Ansprüche 9 bis 10, **dadurch gekennzeichnet, dass** die Abdeckung eine elastische ganz- oder teilzylindrische bzw. ganz- oder teilprismatisch gebogene Folie oder Blatt umfasst, welches in der zylindrisch oder prismatisch ausgebildeten Vorrichtung (10) an das Lüftungselement (100) geklemmt oder/und geklebt ist.

12. Lüftungsvorrichtung (10) nach einem der vorhergehenden Ansprüche, **dadurch gekennzeichnet, dass** eine Metallplatte mit einer Dicke (D) zwischen 0,5 und 2 mm als Lüftungselement (100) dient.

13. Lüftungsvorrichtung (10) nach einem der vorhergehenden Ansprüche, **dadurch gekennzeichnet, dass** jeder Stanzschlitz (102) ein Verhältnis (V) von Stanzschlitzumfang (U) zu Stanzschlitzfläche (F) aufweist, das zwischen 2,7 mm⁻¹ und 22 mm⁻¹ liegt.

14. Lüftungsvorrichtung (10) nach einem der vorhergehenden Ansprüche, **dadurch gekennzeichnet, dass** zwischen den Zeilen des Rasters in einem Abstand Z1/2 zumindest eine weitere Zeile von Schlitzen (102') angeordnet ist.

15. Lüftungsvorrichtung (10) nach Anspruch 14, **dadurch gekennzeichnet, dass** die Schlitze (102') der mindestens einen weiteren Zeile in Richtung der Schlitzlänge (L) bezüglich einer x-Achse versetzt, dabei bevorzugt gegenüber den Schlitzen (102) der beiden benachbarten Zeilen des Rasters symmetrisch versetzt angeordnet ist.

16. Lüftungsvorrichtung (10) nach Anspruch 14 oder 15, **dadurch gekennzeichnet, dass** die Schlitze (102) der Zeilen des Rasters und die Schlitze (102') der weiteren Zeilen eine überlappende, bündige oder voneinander beabstandete Anordnung von Spalten bildet.

17. Lüftungsvorrichtung (10) nach einem der Ansprüche 14 bis 16, **dadurch gekennzeichnet, dass** die Schlitze (102') der weiteren Zeile je eine Schlitzlänge (L) zwischen 2 und 10 mm und eine Schlitzweite (W) zwischen 0,1 und 0,8 mm haben.

18. Lüftungsvorrichtung (10) nach einem der Ansprüche 14 bis 15, **dadurch gekennzeichnet, dass** die Schlitze der Zeilen (102) des Rasters und die Schlitze (102') der zumindest einen weiteren Zeile dieselbe Geometrie aufweisen.

19. Lüftungsvorrichtung (10) nach einem der vorhergehenden Ansprüche, **dadurch gekennzeichnet, dass** das Lüftungselement (100) einen freien Querschnitt (FQ) pro Flächeneinheit jedes aktiven Oberflächenbereiches (O_{A}) des Lüftungselements (100) aufweist, der im Bereich zwischen 3 und 20% liegt, wobei bei der Ermittlung des freien Querschnitts (FQ) pro Flächeneinheit keine Randflächen und andere Flächen berücksichtigt werden, die keine Stanzschlitze (102) aufweisen.

20. Lüftungsvorrichtung (10) nach einem der vorhergehenden Ansprüche, **dadurch gekennzeichnet, dass** das Lüftungselement (100) mehrere abwechselnd angeordnete ring- oder teilringförmige aktive und inaktive Oberflächenbereiche (O_{A}, O_{I}) aufweist.

21. Lüftungseinrichtung mit mehreren Lüftungsvorrichtungen (10) nach einem der vorhergehenden Ansprüche.

22. Verfahren zum Betreiben einer Lüftungsvorrichtung (10) nach einem der Ansprüche 1 bis 20, **dadurch gekennzeichnet, dass** die Vorrichtung mit einem Luftdurchsatz von 100 bis 2000 m³/h pro Quadratmeter aktiver Fläche und einer Druckdifferenz im Bereich von 17 Pa bis 150 Pa zwischen der dem Abströmkasten zugewandten Innenseite und der dem zu belüftenden Raum zugewandten Außenseite des flächigen Lüftungselements (100) betrieben wird, wobei es auf der dem Raum zugewandten Seite des Lüftungselements zu einem sofortigen und vollständigen Ablösen der Strömung gerade in den Raum hinaus kommt, wobei sich die Zuluftströmung dabei im Wesentlichen senkrecht zur Oberfläche des Lüftungselements ablöst.

23. Verfahren nach Anspruch 22, **dadurch gekennzeichnet, dass** die Vorrichtung mit einer Induktionszahl von 5 bis 20 betrieben wird.

## Claims

1. Ventilation device (10) for mounting in a room (1), wherein the ventilation device (10) in the mounted state has a flat ventilation element (100) facing in the direction of the room and having air passage openings, and wherein an outflow box (20) is provided on a rear side (101), opposite the direction of the room, of the ventilation element (100) with an air supply (21, 22; 23, 24, 25) for supplying an air flow, and the ventilation element (100) has a plurality of slots (102) as air passage openings, which are arranged in a grid comprising rows (109) and columns (110), and the slots (102) each have a slot length (L) of between 2 and 10 mm and a slot width (W) of between 0.1 and 0.3 mm, wherein the row grid (Z1) is 1 mm to 15 mm and the column grid (S1) is 0.5xL to 2xL,
**characterized in that** the surface of the ventilation element (100) comprises alternately arranged active surface areas (O_{A}) and inactive surface areas (O_{I}) and for at least one characterizing dimension x_{A} of each active surface area (O_{A}) the following applies: $3 L \leq {x}_{A} \leq 50 L ,$
wherein the following applies to the area ratio of the active surface areas (O_{A}) to the inactive surface areas (O_{I}): $0.2 \leq {O}_{A} / {O}_{I} \leq 0.6 ,$
whereby a pressure difference in a range of 17 Pa to 150 Pa can be set between the inner side facing the outflow box and the outer side of the flat ventilation element (100) facing the room to be ventilated.

2. Ventilation device (10) according to claim 1, **characterized in that** for at least one characterizing dimension X_{I} of the at least one inactive surface area the following applies: $3 L \leq {x}_{I} \leq 50 L .$

3. Ventilation device (10) according to one of the preceding claims, **characterized in that** the grid comprises at least three rows and three columns.

4. Ventilation device (10) according to one of the preceding claims, **characterized in that** the surface of the ventilation element is of flat, cylindrical or prismatic design.

5. Ventilation device (10) according to one of the preceding claims, **characterized in that** the device comprises a plurality of active surface areas (O_{A}) and/or a plurality of inactive surface areas (O_{I}) distributed on the surface of the ventilation element (100).

6. Ventilation device (10) according to one of the preceding claims, **characterized in that** the device is of cylindrical or prismatic design, wherein at least one cylinder segment or at least one prism segment of the surface of the ventilation element (100) has an active surface area (O_{A}).

7. Ventilation device (10) according to one of claims 1 to 6, **characterized in that** the device is of cylindrical or prismatic design, wherein cylindrical or prismatic active surface areas (O_{A}) of the ventilation element (100) alternate with cylindrical or prismatic inactive surface areas in a direction of a cylinder or prism axis, wherein the height h_{A} is the characteristic size of the active surface area and the height h_{I} being the characteristic size of the inactive surface area.

8. Ventilation device (10) according to claim 7, **characterized in that** the height h_{A} of the cylinder or prism-shaped active surface area is 60 to 180 mm.

9. Ventilation device (10) according to one of the preceding claims, **characterized in that** the slot grid is formed substantially on the entire surface of the ventilation element (100), and the inactive surface areas (O_{I}) of the ventilation element (100) are formed by flat covers.

10. Ventilation device (10) according to claim 9, **characterized in that** the cover comprises a sheet, a foil or a paint covering the slots.

11. Ventilation device (10) according to one of claims 9 to 10, **characterized in that** the cover comprises an elastic fully or partially cylindrical or fully or partially prismatically bent foil or sheet, which is clamped or/and glued to the ventilation element (100) in the cylindrically or prismatically formed device (10).

12. Ventilation device (10) according to one of the preceding claims, **characterized in that** a metal plate with a thickness (D) between 0.5 and 2 mm serves as ventilation element (100).

13. Ventilation device (10) according to one of the preceding claims, **characterized in that** each punch slot (102) has a ratio (V) of punch slot circumference (U) to punch slot area (F) that is between 2.7 mm⁻¹ and 22 mm⁻¹.

14. Ventilation device (10) according to one of the preceding claims, **characterized in that** at least one further row of slots (102') is arranged between the rows of the grid at a distance Z1/2.

15. Ventilation device (10) according to claim 14, **characterized in that** the slots (102') of the at least one further row are arranged offset in the direction of the slot length (L) with respect to an x-axis, thereby preferably symmetrically offset with respect to the slots (102) of the two adjacent rows of the grid.

16. Ventilation device (10) according to claim 14 or 15, **characterized in that** the slots (102) of the rows of the grid and the slots (102') of the further rows form an overlapping, flush or mutually spaced arrangement of columns.

17. Ventilation device (10) according to one of claims 14 to 16, **characterized in that** the slots (102') of the further row each have a slot length (L) between 2 and 10 mm and a slot width (W) between 0.1 and 0.8 mm.

18. Ventilation device (10) according to one of claims 14 to 15, **characterized in that** the slots of the rows (102) of the grid and the slots (102') of the at least one further row have the same geometry.

19. Ventilation device (10) according to one of the preceding claims, **characterized in that** the ventilation element (100) has a free cross-section (FQ) per unit area of each active surface area (O_{A}) of the ventilation element (100) that is in the range between 3 and 20%, wherein edge surfaces and other surfaces that do not have punch slots (102) are not considered when determining the free cross-section (FQ) per unit area.

20. Ventilation device according to one of the preceding claims, **characterized in that** the ventilation element (100) comprises a plurality of alternately arranged annular or partial annular active and inactive surface areas (O_{A}, O_{I}).

21. Ventilation device comprising a plurality of ventilation means (10) according to one of the preceding claims.

22. Method for operating a ventilation device (10) according to one of claims 1 to 20, **characterized in that** the device is operated with an air flow rate of 100 to 2000 m³/h per square meter of active area and a pressure difference in the range of 17 Pa to 150 Pa between the inner side facing the outflow box and the outer side of the flat ventilation element (100) facing the room to be ventilated, wherein, on the side of the ventilation element facing the room, there is an immediate and complete detachment of the flow straight out into the room, wherein the supply air flow thereby detaches substantially perpendicularly to the surface of the ventilation element.

23. Method according to claim 22, **characterized in that** the device is operated with an induction number of 5 to 20.

## Revendications

1. Dispositif de ventilation (10) destiné à être monté dans une pièce (1), le dispositif de ventilation (10) présentant, à l'état monté, un élément de ventilation plat (100) orienté en direction de la pièce avec des ouvertures de passage d'air, un caisson d'évacuation (20) étant prévu sur un côté arrière (101) de l'élément de ventilation (100) opposé à la direction de la pièce avec une alimentation en air (21, 22 ; 23, 24, 25) pour amener un flux d'air, et l'élément de ventilation (100) présentant comme ouvertures de passage d'air plusieurs fentes (102) aménagées dans une trame comprenant des lignes (109) et des colonnes (110), les fentes (102) présentant chacune une longueur de fente (L) comprise entre 2 et 10 mm et une largeur de fente (W) comprise entre 0,1 et 0,8 mm, la trame de ligne (Z1) étant une trame de 1 mm à 15 mm et la trame de colonne (S1) étant une trame de 0,5 x L à 2 x L,
**caractérisé en ce que** la surface de l'élément de ventilation (100) comprend des zones de surface actives (O_{A}) et des zones de surface inactives (O_{I}) disposées en alternance, et **en ce que** pour au moins une dimension caractéristique X_{A} de chaque zone de surface active (O_{A}) on applique : $3 L \leq {X}_{A} \leq 50 L ,$
dans lequel pour le rapport de surface de la zone de surface active (O_{A}) sur les zones de surface inactives (O_{I}), on applique ce qui suit : $0,2 \leq {O}_{A} / {O}_{I} \leq 0,6$
ce qui permet de régler une différence de pression dans une plage allant de 17 Pa à 150 Pa entre le côté intérieur orienté vers le caisson d'évacuation et le côté extérieur de l'élément de ventilation plat (100) orienté vers la pièce à ventiler.

2. Dispositif de ventilation (10) selon la revendication 1, **caractérisé en ce que** pour au moins une dimension caractéristique X_{I} de la au moins une zone de surface inactive on applique : $3 L \leq {X}_{I} \leq 50 L .$

3. Dispositif de ventilation (10) selon l'une des revendications précédentes, **caractérisé en ce que** la trame comprend au moins trois lignes et trois colonnes.

4. Dispositif de ventilation (10) selon l'une des revendications précédentes, **caractérisé en ce que** la surface de l'élément de ventilation est réalisée plane, cylindrique ou prismatique.

5. Dispositif de ventilation (10) selon l'une des revendications précédentes, **caractérisé en ce que** le dispositif comprend plusieurs zones de surface actives (O_{A}) et/ou plusieurs zones de surface inactives (O_{I}) réparties sur la surface de l'élément de ventilation (100).

6. Dispositif de ventilation (10) selon l'une des revendications précédentes, **caractérisé en ce que** le dispositif est réalisé cylindrique ou prismatique, au moins un segment de cylindre ou au moins un segment de prisme de la surface de l'élément de ventilation (100) présentant une zone de surface active (O_{A}).

7. Dispositif de ventilation (10) selon l'une des revendications 1 à 6, **caractérisé en ce que** le dispositif est réalisé cylindrique ou prismatique, les zones de surface actives (O_{A}) cylindriques ou prismatiques de l'élément de ventilation (100) alternant avec les zones de surface inactives cylindriques ou prismatiques dans le sens d'un axe de cylindre ou de prisme, la hauteur h_{A} étant la dimension caractéristique de la zone de surface active et la hauteur h_{I} étant la dimension caractéristique de la zone de surface inactive.

8. Dispositif de ventilation (10) selon la revendication 7, **caractérisé en ce que** la hauteur h_{A} de la zone de surface active cylindrique ou prismatique est comprise entre 60 et 180 mm.

9. Dispositif de ventilation (10) selon l'une des revendications précédentes, **caractérisé en ce que** la trame de fentes est réalisée sensiblement sur toute la surface de l'élément de ventilation (100) et **en ce que** les zones de surface inactives (O_{I}) de l'élément de ventilation (100) sont formées par des éléments de recouvrement.

10. Dispositif de ventilation (10) selon la revendication 9, **caractérisé en ce que** le recouvrement comprend une feuille, un film ou une peinture recouvrant les fentes.

11. Dispositif de ventilation (10) selon l'une des revendications 9 à 10, **caractérisé en ce que** le recouvrement comprend un film ou une feuille courbé(e) élastique totalement ou partiellement cylindrique ou totalement ou partiellement prismatique, qui est serré(e) et/ou collé(e) à l'élément de ventilation (100) dans le dispositif (10) réalisé cylindrique ou prismatique.

12. Dispositif de ventilation (10) selon l'une des revendications précédentes, **caractérisé en ce qu'**une plaque métallique d'une épaisseur (D) comprise entre 0,5 et 2 mm sert d'élément de ventilation (100).

13. Dispositif de ventilation (10) selon l'une des revendications précédentes, **caractérisé en ce que** chaque fente poinçonnée (102) présente un rapport (V) étendue de la fente poinçonnée (U) / surface de la fente poinçonnée (F) compris entre 2,7 mm⁻¹ et 22 mm⁻¹.

14. Dispositif de ventilation (10) selon l'une des revendications précédentes, **caractérisé en ce qu'**il est agencé entre les lignes de la trame à une distance Z1/2 au moins une autre ligne de fentes (102').

15. Dispositif de ventilation (10) selon la revendication 14, **caractérisé en ce que** les fentes (102') de la au moins une autre ligne sont disposées décalées dans le sens de la longueur de la fente (L) par rapport à un axe X, de préférence décalées de façon symétrique par rapport aux fentes (102) des deux lignes adjacentes de la trame.

16. Dispositif de ventilation (10) selon la revendication 14 ou 15, **caractérisé en ce que** les fentes (102) des lignes de la trame et les fentes (102') des autres lignes forment un agencement de colonnes qui se chevauchent, affleurantes ou éloignées les unes des autres.

17. Dispositif de ventilation (10) selon l'une des revendications 14 à 16, **caractérisé en ce que** les fentes (102') de l'autre ligne présentent chacune une longueur de fente (L) comprise entre 2 et 10 mm et une largeur de fente (W) comprise entre 0,1 et 0,8 mm.

18. Dispositif de ventilation (10) selon l'une des revendications 14 à 15, **caractérisé en ce que** les fentes des lignes (102) de la trame et les fentes (102') de la au moins une autre ligne présentent la même géométrie.

19. Dispositif de ventilation (10) selon l'une des revendications précédentes, **caractérisé en ce que** l'élément de ventilation (100) présente une section transversale libre (FQ) par unité de surface de chaque zone de surface active (O_{A}) de l'élément de ventilation (100) comprise entre 3 et 20 %, la détermination de la section transversale libre (FQ) par unité de surface ne tenant pas compte des surfaces périphériques et autres surfaces ne présentant pas de fentes poinçonnées (102).

20. Dispositif de ventilation (10) selon l'une des revendications précédentes, **caractérisé en ce que** l'élément de ventilation (100) présente plusieurs zones de surface actives et inactives (O_{A}, O_{I}) circulaires ou partiellement circulaires disposées en alternance.

21. Installation de ventilation comprenant plusieurs dispositifs de ventilation (10) selon l'une des revendications précédentes.

22. Procédé pour faire fonctionner un dispositif de ventilation (10) selon l'une des revendications 1 à 20, **caractérisé en ce que** le dispositif fonctionne avec un débit d'air compris entre 100 et 2000 m³/h par mètre carré de surface active et une différence de pression comprise entre 17 Pa et 150 Pa entre le côté intérieur orienté vers le caisson d'évacuation et le côté extérieur orienté vers la pièce à ventiler de l'élément de ventilation plat (100), une libération du flux immédiate et complète directement dans la pièce se produisant du côté de l'élément de ventilation orienté vers la pièce, le débit d'air se libérant alors sensiblement perpendiculairement à la surface de l'élément de ventilation.

23. Procédé selon la revendication 22, **caractérisé en ce que** le dispositif fonctionne avec un indice d'induction compris entre 5 et 20.
